# EUROPÄISCHE PATENTSCHRIFT

(11) **EP 0 821 102 B1**
(45) Veröffentlichungstag und Bekanntmachung des Hinweises auf die Patenterteilung: **27.03.2002**
(21) Anmeldenummer: 97109654.0
(22) Anmeldetag: 13.06.1997
(51) Int. Cl.: D21H 23/34, D21H 23/32, B05C 5/02, B05C 11/02

(54) **Auftragwerk zum direkten Auftragen eines flüssigen oder pastösen Mediums auf eine laufende Materialbahn, insbesondere aus Papier oder Karton**
Apparatus for applying directly a fluid or pasty material onto a moving web, especially of paper or paperboard
Dispositif pour l'application directe d'une substance fluide ou pâteuse sur une bande en mouvement, particulièrement de papier ou carton

(30) Priorität: 08.07.1996 DE 19627470; 08.07.1996 DE 19627489
(43) Veröffentlichungstag der Anmeldung: 28.01.1998
(73) Patentinhaber: Voith Paper Patent GmbH, 89522 Heidenheim (DE)
(72) Erfinder: Ueberschär, Manfred, 89564 Nattheim (DE)

(56) Entgegenhaltungen:
- DE-A- 3 715 307
- DE-A- 3 927 329
- DE-A- 4 124 988
- DE-A- 4 203 398
- DE-A- 4 432 177
- US-A- 4 688 516
- HÖKE,U.,SOMMER,U: "Grundlagenuntersuchungen zur Problematik der Querprofileinstellung und Regelung bei Blade-Coatern" WOCHENBLATT FÜR PAPIERFABRIKATION , Bd. 3, 1991, Seiten 69-74,76, XP002101704

## Beschreibung

Die vorliegende Erfindung betrifft ein Auftragwerk zum direkten Auftragen eines flüssigen oder pastösen Mediums auf eine laufende Materialbahn, insbesondere aus Papier oder Karton.
Des weiteren betrifft die Erfindung ein Verfahren zum geregelten Einstellen eines gewünschten Querprofils eines mittels eines solchen Auftragwerks auf eine laufende Materialbahn aufgetragenen flüssigen oder pastösen Mediums.

Auftragwerke werden im Rahmen von sogenannten Streichanlagen eingesetzt, um eine laufende Materialbahn, die beispielsweise aus Papier, Karton oder einem Textilwerkstoff besteht, ein- oder beidseitig mit einer oder mehreren Schichten von flüssigen oder pastösen Streichmedien zu versehen. Bei den Streichmedien handelt es sich beispielsweise um Farbe, Stärke, Imprägnierflüssigkeit oder ähnliches.

Beim sogenannten direkten Auftragen wird das flüssige oder pastöse Medium von einer Auftragseinrichtung direkt auf die Oberfläche der laufenden Materialbahn aufgetragen, die während des Auftrags auf einer umlaufenden Gegenfläche, beispielsweise einem Endlosband oder einer Gegenwalze, gestützt wird. Bei derartigen Auftragwerken ist die Auftrageinrichtung üblicherweise als Vordosiereinrichtung ausgestaltet, die das flüssige oder pastöse Medium zunächst in einer überschüssigen Auftragsmenge aufträgt. Der Vordosiereinrichtung ist in Laufrichtung der Materialbahn zweckmäßigerweise eine Enddosiereinrichtung (auch Feindosiereinrichtung, Fertigdosiereinrichtung oder Egalisiereinrichtung genannt) nachgeschaltet, die das zuvor von der Vordosiereinrichtung aufgetragene überschüssige Medium mit Hilfe eines an die laufende Materialbahn gedrückten, sich durchgehend über im wesentlichen die gesamte Bahnbreite erstreckenden Rakelelements, wie etwa einer Rakelklinge, einem Rollrakel oder dergleichen, abrakelt und so die gewünschte endgültige Auftragsmenge auf der Materialbahn erzielt. Die Enddosiereinrichtung ist gewöhnlich in eine Vielzahl von sich quer zur Laufrichtung der Materialbahn erstreckende Zonen eingeteilt (siehe z.B. DE-A-4 203 398), wobei jeder Zone normalerweise ein Stellglied zugeordnet ist, so daß durch eine zonenweise unterschiedliche Beeinflussung des Anpreßdrucks des Rakelelements mittels eines jeweiligen Stellgliedes ein gewünschtes Querprofil des aufgetragenen Mediums erreicht wird. Die Stellglieder sind meist ferngesteuert oder auch von Hand zu betätigen, wobei die Ansteuerung der Stellglieder basierend auf Meßwerten des Querprofils des aufgetragenen flüssigen oder pastösen Mediums über einen Regelkreis vorgenommen wird.

Bei neueren Auftragwerken ist man dazu übergegangen auch bei der Vordosiereinrichtung bereits eine gewisse Einstellbarkeit des Querprofils des aufgetragenen Mediums vorzusehen. Zu diesem Zweck wird zum Beispiel eine Vordosiereinrichtung mit einem als Freistrahldüse ausgebildeten Dosierspalt verwendet, der zwischen einer zulaufseitigen und ablaufseitigen Lippe gebildet und in sich quer zur Laufrichtung der Materialbahn erstreckende Zonen eingeteilt ist, wobei jeder Zone im allgemeinen ein Stellglied zugeordnet ist, so daß die zulaufseitige Lippe oder auch die ablaufseitige Lippe über die Länge des Auftragwerks gleichförmig oder aber zonenweise unterschiedlich in ihrem Abstand zur gegenüberliegenden Lippe einstellbar ist. Auch ist es möglich beide Lippen gleichzeitig zu verstellen. Die genannten Stellglieder sind meist ferngesteuert oder alternativ dazu von Hand zu betätigen, wobei die Ansteuerung der Stellglieder basierend auf Meßwerten des Querprofils des aufgetragenen flüssigen oder pastösen Mediums über einen Regelkreis vorgenommen wird. Ein solches Auftragwerk ist zum Beispiel aus der DE-A-4432177 der Anmelderin und unter der Handelsbezeichnung "Jet Flow F" bekannt.

Die zuvor erläuterten Vor- und Enddosiereinrichtungen werden gewöhnlich in zwei gängigen Konfigurationen eingesetzt, und zwar zum einen in einer Anordnung bei der ein sogenanntes "räumlich getrenntes" Vor- und Enddosieren erfolgt und zum anderen in einer Anordnung bei der das Vor- und Enddosieren "nicht räumlich getrennt" ausgeführt wird. Bei der erstgenannten Anordnung, d.h. beim räumlich getrennten Vor- und Enddosieren, befindet sich die Vordosiereinrichtung an einer ersten Gegenwalze und die Enddosiereinrichtung an einer zweiten Gegenwalze, die in Laufrichtung der Materialbahn gesehen der ersten Walze nachgeschaltet ist. Ein Auftragwerk mit einer solchen Konfiguration ist zum Beispiel aus der DE-A-3715307 bekannt. Bei der "räumlich nicht getrennten" Anordnung hingegen sind Vor- und Enddosiereinrichtung einer gemeinsamen Gegenwalze zugeordnet.

Des weiteren ist aus der Zusatzanmeldung DE-A-196 05 183.5 (Anmeldetag : 8.2.96; Offenlegungstag : 14.8.97) der Anmelderin ein mit einem eine Vordosier- als auch Endosiereinrichtung beinhaltendes Auftragwerk durchgeführtes Verfahren zur Regelung des Strichgewichts-Querprofils eines direkt auf eine laufende Materialbahn, insbesondere aus Papier oder Karton, aufgetragenen flüssigen oder pastösen Mediums bekannt, wobei das Verfahren dadurch gekennzeichnet ist, daß über Stellglieder sowohl eine Korrektur des mit der Vordosiereinrichtung aufgetragenen Strichgewichts als auch eine Korrektur des mit der Enddosiereinrichtung erzielten Strichgewichts vorgenommen wird, wobei sich die jeweiligen Korrekturen zu einer gewünschten Gesamtkorrektur des Strichgewichts-Querprofils ergänzen.

Diese Lösung ermöglicht es, mit der Enddosiereinrichtung nur noch relativ geringe lokale Korrekturen des Querprofils durchführen zu müssen, wodurch ein wesentlich geringerer, örtlich unterschiedlicher Verschleiß des Enddosierrakelelementes (insbesondere bei Verwendung einer Rakelklinge als Rakelelement) auftritt und die Standzeit des Rakelelements wesentlich erhöht werden kann.

Da, wie zuvor geschildert, bei diesem Verfahren das gewünschte Querprofil durch genau aufeinander abgestimmte Korrektureinstellungen von Vor- und Enddosiereinrichtung erzielt wird, sind jedoch hohe Anforderungen an die konstruktive Ausgestaltung des Auftragwerks gestellt.

Der vorliegenden Erfindung liegt daher die Aufgabe zugrunde ein geeignetes Auftragwerk zu schaffen, mit dem durch eine aufeinander abgestimmte Querprofileinstellung von Vor- und Enddosiereinrichtung auf einfache und effektive Art und Weise eine exakte Einstellung eines gewünschten endgültigen Querprofils und somit ein qualitativ hochwertiges Endprodukt erzielt wird. Eine weitere Aufgabe ist es ein geeignetes Verfahren zum geregelten Einstellen eines gewünschten Querprofils eines mittels eines solchen Auftragwerks auf eine laufende Materialbahn, insbesondere aus Papier oder Karton, aufgetragenen flüssigen oder pastösen Mediums zu schaffen.

Die erstgenannte Aufgabe wird gelöst durch ein erfindungsgemäßes Auftragwerk mit den Merkmalen des Anspruchs 1 und ein weiteres erfindungsgemäßes Auftragswerk mit den Merkmalen des Anspruches 2.

Die Erfinder des vorliegenden Anmeldungsgegenstandes haben erkannt, daß das Größenverhältnis der jeweils gewählten Zonenbreiten der Vordosiereinrichtung und der Enddosiereinrichtung einen besonderen Einfluß auf die erzielbare Qualität des durch die aufeinander abgestimmte Querprofileinstellung von Vor- und Enddosiereinrichtung erzeugten endgültigen Querprofils des aufgetragenen flüssigen oder pastösen Mediums hat. Demgemäß sind bei dem erfindungsgemäßen Auftragwerk die jeweiligen Zonenbreiten der sich quer zur Laufrichtung der Materialbahn erstreckenden Zonen der Vordosiereinrichtung und der Enddosiereinrichtung im wesentlichen identisch. Beim zweiten erfindungsgemäßen Auftragswerk sind die Zonen voneinander verschieden.
Eine Zone ist im Sinne der Erfindung als ein sich quer zur Laufrichtung der Materialbahn erstreckender Bereich definierter Größe der Vor- bzw. Enddosiereinrichtung zu verstehen, der mit ein oder mehreren in einem vorbestimmten Anordnungsmuster angeordneten Stellgliedern ausgestattet ist, und der mittels dieser Stellglieder relativ gegenüber anderen gleichartig ausgebildeten Bereichen zur Einstellung eines bestimmten Querprofils bezogen auf die Bahnbreite der Materialbahn örtlich verstellbar ist. Sofern einer Zone nur ein einzelnes Stellglied zugeordnet ist, wird (zum Zwecke einer bezogen auf die Längserstreckung der Vor- bzw. Enddosiereinrichtung zonenweisen Profilierung) innerhalb eines Zonenbereichs eine gleichmäßige Querprofilverstellung erzielt, wohingegen bei Bereitstellung von mehreren einer Zone zugeordneten Stellgliedern auch wiederum eine örtlich variierende Verstellung innerhalb des Zonenverlaufs selbst möglich ist.

Bei Verwendung einer Vordosiereinrichtung mit einem als Freistrahldüse ausgebildeten Dosierspalt, der zwischen einer zulaufseitigen und ablaufseitigen Lippe gebildet und in sich quer zur Laufrichtung der Materialbahn erstreckende Zonen eingeteilt ist, kann zum Beispiel eine physikalische Trennung zwischen den einzelnen Zonen vorliegen, ebenso wie bei einem segment- oder kammartig in Zonen unterteilten Rakelbett einer Enddosiereinrichtung. Wirken die Stellglieder einer Enddosiereinrichtung hingegen direkt auf ein entsprechend ausgestaltetes, zonenweise verstellbares Rakelelement, so wird hier zwecks der Vermeidung einer Rillenbildung auf dem abgerakelten Auftrag keine physikalische Trennung der Zonen vorliegen. Die zonenweise Verstellung erfolgt dann durch eine elastische Deformation von Wandungsabschnitten des Rakelelements. Letztere Variante ist natürlich auch adäquat bei einer Vordosiereinrichtung denkbar.

Das erfindungsgemäße Auftragwerk gestattet aufgrund der speziellen Größenverhältnisse der jeweiligen Zonenbreiten der Vor- und Enddosiereinrichtung und die dadurch erreichbare gezielte Überlagerung der jeweiligen örtlich variierenden Querprofilkorrekturen dieser Einrichtungen zu einer Gesamtkorrektur auf einfache und effektive Art und Weise ein hohes Profilierpotential und eine exakte Einstellung und Regelbarkeit eines gewünschten endgültigen Querprofils und somit ein qualitativ hochwertiges Endprodukt. Überdies ermöglicht es die erfindungsgemäße Lösung, mit der Enddosiereinrichtung nur noch relativ geringe lokale Korrekturen des Querprofils vornehmen zu müssen, wodurch ein wesentlich geringerer, örtlich unterschiedlicher Verschleiß des Enddosierrakelelementes (insbesondere bei Verwendung einer Rakelklinge als Rakelelement) auftritt und die Standzeit des Rakelelements wesentlich erhöht werden kann. Schließlich ist auch die anfallende Überschußmenge des flüssigen oder pastösen Auftragmediums reduzierbar.

Gemäß einem weiteren Ausgestaltungsmerkmal des erfindungsgemäßen Auftragwerks hat es sich als für die Qualität des erzielbaren Querprofils von Vorteil erwiesen, daß die Zonen der Vordosiereinrichtung und die Zonen der Enddosiereinrichtung in Laufrichtung der Materialbahn gesehen direkt hintereinander liegen.

In Abhängigkeit bestimmter Parameter, wie etwa dem jeweils gewählten Auftragsmedium, der Art der Materialbahn, dem Verschleiß des Rakelelements und dergleichen mehr und den damit verbundenen charakteristischen Querprofilabweichungen, ist jedoch auch eine andere erfindungsgemäße Variante vorteilhaft einsetzbar, die so ausgelegt ist, daß die Zonen der Vordosiereinrichtung und die Zonen der Enddosiereinrichtung in Laufrichtung der Materialbahn gesehen um einen vorbestimmten Betrag in Breitenrichtung der Materialbahn gegeneinander versetzt sind.

Besonders hat es sich in diesem Zusammenhang bewährt, daß die Zonen der Vordosiereinrichtung und die Zonen der Enddosiereinrichtung in Laufrichtung der materialbahn gesehen um einen solchen vorbestimmten Betrag in Breitenrichtung der Materialbahn gegeneinander versetzt sind. Bei der ersten Erfindung (mit identischen Zonen) entspricht der Betrag der Hälfte der jeweils identischen Zonenbreiten der Vor- und Enddosiereinrichtung.
Bei der zweiten Erfindung mit voneinander verschiegenen Zonenbreiten entspricht der Betrag der Hälfte der jeweils kleineren der voneinander verschiedenen Zonenbreiten der Vor- und Enddosiereinrichtung.

Bei einer anderen bevorzugten Ausführungsform des erfindungsgemäßen Auftragwerks umfassen die Zonen der Vordosiereinrichtung wenigstens zwei Zonentypen, deren Zonenbreiten voneinander verschieden sind.
Ebenso ist es erfindungsgemäß vorgesehen, daß die Zonen der Enddosiereinrichtung wenigstens zwei Zonentypen umfassen, deren Zonenbreiten voneinander verschieden sind. Die beiden vorhergenannten Varianten sind selbsverständlich auch kombinierbar.

Gemäß einer anderen vorteilhaften Ausgestaltungsform der Erfindung ist vorgesehen, daß die durch den gegenseitigen Abstand der Verstellpunkte der den Zonen der Vordosiereinrichtung zugeordneten Stellglieder gebildete Teilung und die durch den gegenseitigen Abstand der Verstellpunkte der den Zonen der Enddosiereinrichtung zugeordneten Stellgleider gebildete Teilung identisch sind. Ist einer jeweiligen Zone der Vor- und Enddosiereinrichtung nur ein einzelnes Stellgleid zugeordnet, so entspricht die besagte identische Teilung der zuvor genannten identischen Zonenbreite der Vor- und Enddosiereinrichtung. Sind einer oder mehreren Zonen dieser Einrichtungen hingegen mehrere Stellglieder zugeordnet, so kann die zuvor beschriebene identische Teilung von den identischen Zonenbreiten der Vor- und Enddosiereinrichtung unterschiedlich sein. Unter einem Verstellpunkt eines Stellgliedes ist im Sinne der Erfindung der in der Regel punktuelle Bereich zu verstehen, in dem das Stellglied an der Vor- bzw. Enddosiereinrichtung angreift.

Vorzugsweise liegen die jeweiligen Verstellpunkte der Vordosiereinrichtung und der Enddosiereinrichtung in Laufrichtung der Materialbahn gesehen direkt hintereinander.

Für bestimmte erfindungsgemäße Anwendungen ist es jedoch auch vorteilhaft, daß die jeweiligen Verstellpunkte der Vordosiereinrichtung und der Enddosiereinrichtung in Laufrichtung der Materialbahn gesehen um einen vorbestimmten Betrag in Breitenrichtung der Materialbahn gegeneinander versetzt sind.

In diesem Zusammenhang sind insbesondere mit einer solchen erfindungsgemäßen Variante positive Ergebnisse erzielbar, die dadurch gekennzeichnet ist, daß die jeweiligen Verstellpunkte der Vordosiereinrichtung und der Enddosiereinrichtung in Laufrichtung der Materialbahn gesehen um einen vorbestimmten Betrag in Breitenrichtung der Materialbahn gegeneinander versetzt sind, der der Hälfte der jeweils identischen Teilungen entspricht.

Eine weitere bevorzugte Ausführungsform der Erfindung sieht vor, daß zwar die Vordosiereinrichtung und die Enddosiereinrichtung identische Zonenbreiten besitzen, jedoch im Gegensatz zu einer vorhergehend erläuterten Ausführungsform die durch den gegenseitigen Abstand der Verstellpunkte der den Zonen der Vordosiereinrichtung zugeordneten Stellglieder gebildete Teilung und die durch den gegenseitigen Abstand der Verstellpunkte der den Zonen der Enddosiereinrichtung zugeordneten Stellglieder gebildete Teilung voneinander verschieden sind. Auch diese Maßnahme trägt in Abhängigkeit verschiedener Parameter zur Herstellung eines gewünschten endgültigen Querprofils des aufgetragenen flüssigen oder pastösen Mediums bei.

Vorzugsweise ist die durch den gegenseitigen Abstand der Verstellpunkte der den Zonen der Vordosiereinrichtung zugeordneten Stellglieder gebildete Teilung ein ganzzahliges Vielfaches der durch den gegenseitigen Abstand der Verstellpunkte der den Zonen der Enddosiereinrichtung zugeordneten Stellglieder gebildete Teilung, oder umgekehrt.

Gemäß einem zusätzlichen vorteilhaften Ausgestaltungsmerkmal der Erfindung ist vorgesehen, daß in Laufrichtung der Materialbahn gesehen und bezogen auf die Breitenrichtung der Materialbahn ein ganzzahliges Vielfaches der jeweils kleineren Teilung der zuvor genannten Teilungen deckungsgleich mit der jeweils größeren Teilung ist.

Je nach Anwendungsfall hat es sich jedoch auch als günstig herausgestellt, daß bei Betrachtung in Laufrichtung () der Materialbahn und bezogen auf die Breitenrichtung der Materialbahn ein ganzzahliges Vielfaches der jeweils kleineren Teilung nicht deckungsgleich mit der jeweils größeren Teilung ist.

Gemäß einer anderen erfindungsgemäßen Ausführungsvariante, die ebenfalls vorteilhaft für bestimmte Anwendungen einsetzbar ist, bilden die den Zonen der Vordosiereinrichtung zugeordneten Stellglieder durch ihren jeweils gegenseitigen Abstand ihrer Verstellpunkte wenigstens zwei Teilungen, die voneinander unterschiedlich sind. Bei den erfindungsgemäß vorgesehenen identischen Zonenbreiten von Vor- und Enddosiereinrichtung können die Verstellpunkte der jeweiligen Stellglieder der Vordosiereinrichtung also innerhalb eines Zonenbereichs in einem bestimmten gleichmäßigen oder unregelmäßigen Anordnungsmuster angeordnet sein, wobei der jeweilige Abstand zwischen wenigstens zwei benachbarten Verstellpunkten beziehungsweise Stellgliedern nicht gleich ist.

Ebenso ist es im Sinne der Erfindung jedoch auch möglich, daß die den Zonen der Enddosiereinrichtung zugeordneten Stellglieder durch ihren jeweils gegenseitigen Abstand ihrer Verstellpunkte wenigstens zwei Teilungen bilden, die voneinander unterschiedlich sind.

Zur gezielten Beeinflussung des Querprofils in Randbereichen der laufenden Materialbahn ist eine bevorzugte erfindungsgemäße Ausführungsform derart ausgestaltet, daß die Vordosiereinrichtung wenigstens eine sich seitlich über einen Rand der laufenden Materialbahn hinaus erstreckende Randzone umfaßt, und/oder die Enddosiereinrichtung wenigstens eine sich seitlich über einen Rand der laufenden Materialbahn hinaus erstreckende Randzone umfaßt. Bei einer solchen Randzone kann es sich im Sinne der Erfindung auch um eine teilweise im Bahnbreitenbereich liegende Zone handeln, die seitlich über den Rand der Materialbahn hinausragt und auf diese Weise die entsprechende Randzone bildet.

Nach einem zusätzlichen erfindungsgemäßen Ausgestaltungsmerkmal ist die Zonenbreite der Randzone der Vordosiereinrichtung vorzugsweise verschieden von der Zonenbreite der übrigen Zonen der Vordosiereinrichtung, und/oder die Zonenbreite der Randzone der Enddosiereinrichtung verschieden von der Zonenbreite der übrigen Zonen der Enddosiereinrichtung.

In diesem Kontext ist darauf hinzuweisen, daß die Randzonenbreiten der Vor- und Enddosiereinrichtung gleich oder unterschiedlich sein können. Üblicherweise wird sich die Randzonenbreite der der Vordosiereinrichtung nachgeschalteten Enddosiereinrichtung von der Randzonenbreite der Vordosiereinrichtung unterscheiden, da aufgrund des Auftrags des flüssigen oder pastösen Mediums mittels der Vordosiereinrichtung eine Ausdehnung bzw. Quellung der Materialbahn in Breitenrichtung auftritt, die sich bereits beim Durchlauf der beschichteten Materialbahn durch die nachgeschaltete Enddosiereinrichtung bemerkbar macht.

Zur Manipulation des Querprofils im Randbereich der laufenden Materialbahn liegen bei einer vorteilhaften Ausgestaltungsform des erfindungsgemäßen Auftragwerks die Verstellpunkte von mindestens einem der Randzone der Vordosiereinrichtung zugeordneten Stellglied und mindestens einem der Randzone der Enddosiereinrichtung zugeordneten Stellglied in Laufrichtung der Materialbahn gesehen im wesentlichen direkt hintereinander. Auch bei dieser aufeinander abgestimmten Anordnung der Randzonen-Stellglieder der jeweiligen Einrichtung ist gegebenenfalls eine Ausdehnung der durch die Vordosiereinrichtung beschichteten laufenden Materialbahn zu berücksichtigen, so daß bei Bedarf geringe Abweichung von den zuvor genannten Positionsangaben notwendig sein können.

Das erfindungsgemäße Auftragwerk umfaßt in einer weiteren bevorzugten Ausführungsform zweckmäßigerweise wenigstens eine Regeleinrichtung, wobei die Vordosiereinrichtung und die Enddosiereinrichtung in einen aufeinander abgestimmten Regelkreis dieser Regeleinrichtung eingebunden sind. Dies gestattet während des laufenden Betriebs des Auftragwerks eine schnelle und zuverlässige Anpassung an sich ändernde Betriebsbedingungen.

Die der Erfindung zugrundeliegende Aufgabe wird des weiteren gelöst durch ein erfindungsgemäßes Verfahren zum geregelten Einstellen eines gewünschten Querprofils eines mittels eines Auftragwerks nach einem der Ansprüche 1 bis 23 direkt auf eine laufende Materialbahn, insbesondere aus Papier oder Karton, aufgetragenen flüssigen oder pastösen Mediums, wobei das Verfahren die Merkmale des Anspruchs 24 umfaßt. Demgemäß wird zur Einstellung des gewünschten Querprofils bei Bedarf sowohl eine erste Querprofilkorrektur durch Verstellen der Stellglieder der Vordosiereinrichtung als auch eine zweite Querprofilkorrektur der Stellglieder der Enddosiereinrichtung vorgenommen, wobei sich die erste und zweite Querprofilkorrektur in Ihrer Wirkung zu einer erforderlichen Gesamtkorrektur des Querprofils ergänzen. Das erfindungsgemäße Verfahren bietet die bereits im Zusammenhang mit dem erfindungsgemäßen Auftragwerk erwähnten Vorteile.

In vorteilhafter Weise erfolgt bei dem erfindungsgemäßen Verfahren ein langwelliges Korrigieren des Querprofils durch geregeltes Verstellen der Stellglieder der Vordosiereinrichtung, und ein kurzwelliges Korrigieren der Abweichungen des Querprofils durch geregeltes Verstellen der Stellglieder der Enddosiereinrichtung. Analog dazu ist erfindungsgemäß jedoch auch ein kurzwelliges Korrigieren des Querprofils durch geregeltes Verstellen der Stellglieder der Vordosiereinrichtung, und ein langwelliges Korrigieren der Abweichungen des Querprofils durch geregeltes Verstellen der Stellglieder der Enddosiereinrichtung vorgesehen.

Mit dieser Art der Regelung kann, ausgehend von einer Betrachtung der Vordosiereinrichtung, bereits eine auf die Enddosiereinrichtung abgestimmte langwellige oder kurzwellige Korrektur des Querprofils und damit des Strichgewichts des aufgetragenen flüssigen oder pastösen Mediums oder eine Einstellung einer anderen mit dem Querprofil bzw.
Strichgewicht zusammenhängenden Eigenschaft, wie etwa Glanz, Opazität, Weißgrad, Feuchte und dergleichen, vorgenommen werden. Dies führt zu einem effektiveren Regelsystem bei reduzierten Stellbewegungen und demnach zu geringerem Verschleiß an den zu verstellenden Bauteilen des Auftragwerks.

Das Verstellen der Stellglieder der Vor- und Enddosiereinrichtung kann in Einklang mit dem erfindungsgemäßen Verfahren sowohl sequentiell als auch im wesentlichen synchron erfolgen.

Grundsätzlich können sowohl die Vor- als auch die Enddosiereinrichtung von Hand eingestellt werden. Im Falle des Vorhandensseins eines Regelkreises ist es möglich eine von den beiden Einrichtung von Hand und die jeweils andere über den Regelkreis oder aber beide Einrichtungen über eine voneinander unabhängige oder aufeinander abgestimmte Regelung einszustellen.

Bei dem erfindungsgemäßen Verfahren hat es sich zudem als von Vorteil erwiesen, daß eine Grobeinstellung des Querprofils durch die Vordosiereinrichtung, und eine Feineinstellung des Querprofils durch die Enddosiereinrichtung vorgenommen wird. Ebenso ist es möglich, daß eine Grobeinstellung des Querprofils durch die Enddosiereinrichtung, und eine Feineinstellung des Querprofils durch die Vordosiereinrichtung vorgenommen wird. Die Reihenfolge der Grob- und Feineinstellung ist hierbei beliebig.

Bevorzugte Ausführungsbeispiele der Erfindung mit zusätzlichen Ausgestaltsdetails und weiteren Vorteilen sind nachfolgend unter Bezugnahme auf die beigefügten Zeichnungen näher beschrieben und erläutert. Es zeigt:
- Fig. 1: eine schematische Querschnittsdarstellung einer ersten Grundkonfiguration für das erfindungsgemäße Auftragwerks,
- Fig. 2: eine schematische Querschnittsdarstellung einer zweiten Grundkonfiguration für das erfindungsgemäße Auftragwerks,
- Fig. 3 bis 13: schematische Draufsichten der zu Anschauungszwecken in einer gemeinsamen Darstellungsebene gezeigten Zonen der Vor- und Enddosiereinrichtung einer ersten bis elften Ausführungsform des ersten erfindungsgemäßen Auftragwerks,
- Fig. 14 bis 20: schematische Draufsichten der zu Anschauungszwecken in einer gemeinsamen Darstellungsebene gezeigten Zonen der Vor- und Enddosiereinrichtung einer ersten bis siebenten Ausführungsform des zweiten erfindungsgemäßen Auftragwerks,
- Fig. 21: ein schematisches Diagramm, das die Querprofilabweichungen über der Maschinenbreite bei verschiedenen Betriebszuständen des ersten und zweiten Auftragwerks darstellt.

In der nachfolgenden Beschreibung und in den Figuren werden zur Vermeidung von Wiederholungen gleiche Bauteile und Komponenten auch mit gleichen Bezugszeichen gekennzeichnet, sofern keine weitere Differenzierung erforderlich ist.

Der Fig. 1 ist in einer schematischen Querschnittsdarstellung eine erste Grundkonfiguration für das erfindungsgemäße Auftragwerk zu entnehmen. Das Auftragwerk umfaßt eine Gegenwalze 2, auf der eine mit einem Auftrag zu versehende Materialbahn 4 läuft, die während des Auftragvorgangs von der Gegenwalze 2 gestützt wird. Die Drehrichtung der Gegenwalze 2 und damit die Laufrichtung der Materialbahn 4 ist in der Figur durch einen Pfeil gekennzeichnet. Ein als Vordosiereinrichtung V ausgestaltetes Auftragwerk, das einen in der Figur nicht dargestellten, sich im wesentlichen über die gesamte Länge der Vordosiereinrichtung V erstreckenden Balken umfaßt, liegt der Gegenwalze 2 gegenüber. Der Balken der Vordosiereinrichtung V enthält ein Verteilrohr für das auf die laufende Materialbahn 4 aufzutragende flüssige oder pastöse Medium, das im nachfolgenden als Streichmedium bezeichnet wird. Aus dem Verteilrohr gelangt das aufzutragende Streichmedim unter Druck in einen als Freistrahldüse ausgebildeten Dosierspalt 6, der zwischen einer zulaufseitigen 8 und ablaufseitigen Lippe 10 der Vordosiereinrichtung V gebildet ist, und wird aus dem Dosierspalt 6 austretend auf die Oberfläche der laufenden Materialbahn 4 aufgetragen. Das Streichmedium ist durch einen Pfeil 12 gekennzeichnet.

Die zulaufseitige Lippe 2 der Vordosiereinrichtung V ist zur Einstellung sowohl eines Längs- als auch eines Querprofils des aufzutragenden flüssigen oder pastösen Streichmediums in eine Vielzahl von sich quer zur Laufrichtung der Materialbahn 4 erstreckenden verstellbaren Zonen eingeteilt, wobei jeder Zone ein oder mehrere Stellglied 14ᵥ zugeordnet ist. Auf diese Weise ist die zulaufseitige Lippe 8 durch die Stellglieder 14ᵥ sowohl gleichmäßig über im wesentlichen ihre gesamte Längserstreckung als auch bei Bedarf zonenweise unterschiedlich profilierbar. Auf die genau Ausgestaltung der Zonen der Vordosiereinrichtung V wird nachfolgend noch detaillierter eingegangen werden.

Wie der Fig. 1 des weiteren zu entnehmen, ist der Vordosiereinrichtung V in Laufrichtung der Materialbahn 4 gesehen eine Enddosiereinrichtung E nachgeschaltet. Die Enddosiereinrichtung E umfaßt einen nicht dargestellten Tragbalken und ein in einer an dem Tragbalken befestigten Rakelelementhalterung gehaltenes Rakelelement in Form einer sich im wesentlichen über die gesamte Bahnbreite erstreckenden durchgehenden Rakelklinge 16, mit der das zuvor mittels der Vordosiereinrichtung V auf die Materialbahn 4 aufgetragene Streichmedium 12 zur Einstellung eines gewünschten Querprofils abgerakelt wird. Die Enddosiereinrichtung E, d.h. im vorliegenden Fall genauer die Rakelklinge 16, ist in eine Vielzahl von sich quer zur Laufrichtung der Materialbahn 4 erstreckenden verstellbaren Zonen eingeteilt, wobei jeder Zone vorzugsweise ein oder mehrere Stellglieder 14ₑ zugeordnet sind. Die Zonen der Rakelklinge 16 sind im vorliegenden Fall als sich quer zur Laufrichtung der Materialbahn 4 erstreckende Bereiche definierter Größe zu verstehen, die durch die Stellglieder 14ₑ gegenüber anderen gleichartig ausgebildeten Bereichen der Rakelklinge 16 zur Einstellung eines bestimmten Querprofils bezogen auf die Bahnbreite der Materialbahn 4 örtlich verstellbar sind. Diese Verstellbarkeit wird durch die reversible Verformbarkeit der Rakelklinge 16 gewährleistet. Es liegt hierbei also keine physikalische Trennung, wie durch Trennfugen oder dergleichen, der Zonen der Rakelklinge 16 vor. Eine solche physikalische Trennung der Zonen ist jedoch bei anderen erfindungsgemäßen Ausführungsformen durchaus denkbar, etwa im Falle der Verwendung eines in einer Rakelelementhalterung, die kammartig in Zonen unterteilt ist, gehaltenen Rakelelements, wobei die Stellglieder 14ₑ dann an den Zonen der Rakelelementhalterung angreifen können. Auf die genau Ausgestaltung der Zonen der Enddosiereinrichtung E wird nachfolgend noch detaillierter eingegangen werden.

Die Stellglieder 14v und 14e der Vor- und Enddosiereinrichtung sind zweckmäßigerweise in einen Regelkreis von mindestens einer nicht dargestellten Regeleinrichtung eingebunden, so daß im laufenden Betrieb des Auftragwerks und in Abhängigkeit von diversen, das Querprofil beeinflussenden Parametern bei Bedarf eine schnelle und zuverlässige Korrektur des Querprofils vorgenommen werden kann.

Fig. 2 zeigt in einer schematischen Querschnittsdarstellung eine zweite Grundkonfiguration für das erfindungsgemäße Auftragwerk. Die Grundausstattung dieser Konfiguration entspricht im wesentlichen der gemäß Fig. 1, jedoch ist im Gegensatz dazu das Auftragwerk für ein "räumlich getrenntes" Vor- und Enddosieren ausgelegt. Das heißt, die Vordosiereinrichtung V ist einer ersten Gegenwalze 2.1 und die Enddosiereinrichtung E einer zweiten Gegenwalze 2.2 zugeordnet, die in Laufrichtung der Materialbahn 4 gesehen der ersten Gegenwalze 2.1 nachgeschaltet ist.

Für die nachfolgend im Zusammenhang mit den Fig. 3 bis 20 beschrieben erfindungsgemäßen Auftragwerkvarianten sind grundsätzlich in die zuvor geschilderten Grundkonfigurationen nach Fig. 1 und Fig. 2 einsetzbar.

Die Fig. 3 zeigt eine schematische Draufsicht der zu Anschauungszwecken in einer gemeinsamen Darstellungsebene gezeigten Zonen Zᵥ der Vordosiereinrichtung V und Zonen Zₑ der Enddosiereinrichtung E einer ersten Ausführungsform des erfindungsgemäßen Auftragwerks. In den Zeichnungen sind die jeweiligen Zonen Zᵥ und Zₑ der Vordosiereinrichtung V und Enddosiereinrichtung E vereinfacht als rechteckige Kästchen angedeutet. Wie der Figur zu entnehmen, erstrecken sich die jeweiligen Zonen Zᵥ und Zₑ quer zur Laufrichtung der Materialbahn 4 über deren im wesentlichen gesamte Breite B, wobei die jeweiligen Zonenbreiten bᵥ der Vordosiereinrichtung V und die jeweiligen Zonenbreiten bₑ der Enddosiereinrichtung E identisch sind. Wie in der Fig. 3 des weiteren angedeutet, liegen die Zonen Zᵥ und Zₑ in Laufrichtung der Materialbahn 4 gesehen ohne seitlichen Versatz direkt hintereinander. Die Anzahl der jeweiligen Zonen Zᵥ und Zₑ sowie deren jeweilige Zonenbreiten bᵥ und bₑ sind je nach Anwendungsfall verschieden, so daß die Darstellungsweise in den Zeichnungen lediglich erläuternden Charakter besitzt. Gemäß Fig. 3 umfaßt sowohl die Vordosiereinrichtung V als auch die Enddosiereinrichtung E sich seitlich über einen jeweiligen Seitenrand der laufenden Materialbahn 4 hinaus erstreckende Randzonen Zᵥᵣ und Zₑᵣ. Die Zonenbreite bᵥᵣ der Randzone Zᵥᵣ der Vordosiereinrichtung V ist im vorliegenden Beispiel von der Zonenbreite bᵥ der übrigen Zᵥ der Vordosiereinrichtung V verschieden. Ebenso ist die Zonenbreite bₑᵣ der Randzonen Zₑᵣ der Enddosiereinrichtung E verschieden von der Zonenbreite bₑ der übrigen Zonen Zₑ der Enddosiereinrichtung E. Die Randzonenbreite bₑᵣ der Enddosiereinrichtung E ist von der Randzonenbreite bᵥᵣ der Vordosiereinrichtung V verschieden, um eine durch den Auftrag des flüssigen oder pastösen Streichmediums bedingte und nach dem Durchlauf der Materialbahn durch die Vordosiereinrichtung V in der Bahnbreitenrichtung auftretenden Ausdehnung ΔB bzw. Quellung der Materialbahn zu berücksichtigen.

Die zuvor erläuterten Randzonen Zᵥᵣ und Zₑᵣ können prinzipiell auch die gleiche Breite wie die jeweils übrigen Zonen Zᵥ oder Zₑ der Vor- und Enddosiereinrichtung aufweisen. So zum Beispiel in dem Fall, wenn eine Randzone Zᵥᵣ oder Zₑᵣ durch eine über den Materialbahnrand hinausragende Zone Zᵥ oder Zₑ der Vor- und Enddosiereinrichtung gebildet wird.

In den Zeichnungen sind die Verstellpunkte Pᵥ der Stellglieder 14ᵥ der Vordosiereinrichtung V als Kreuze und die Verstellpunkte Pₑ der Stellglieder 14ₑ der Enddosiereinrichtung E vereinfacht als Kreise dargestellt. Unter einem Verstellpunkt eines Stellgliedes ist es im Sinne der Erfindung der in der Regel punktuelle Bereich zu verstehen, in dem das Stellglied an der Vor- bzw. Enddosiereinrichtung E eingreift.

In der Ausführungsform gemäß Fig. 3 sind die durch den gegenseitigen Abstand der Verstellpunkte Pᵥ der den Zonen Zᵥ der Vordosiereinrichtung V zugeordneten Stellglieder gebildete Teilung Tᵥ und die durch den gegenseitigen Abstand der Verstellpunkte Pₑ der den Zonen Zₑ der Enddosiereinrichtung E zugeordneten Stellglieder gebildete Teilung Te identisch und liegen in Laufrichtung der Materialbahn 4 gesehen auch direkt hintereinander. Ebenso liegen die Verstellpunkte der Randzonen Zᵥᵣ der Vordosiereinrichtung V und die Verstellpunkte der Randzonen Zₑᵣ der Enddosiereinrichtung E in Laufrichtung der Materialbahn 4 gesehen im wesentlichen direkt hintereinander. Die auf die Breitenrichtung der Materialbahn 4 bezogene Position der Verstellpunkte der Randzonen Zᵥᵣ und Zₑᵣ kann jedoch geringfügig differieren, um eventuell in Bahnbreitenrichtung auftretende Ausdehnungen ΔB der Materialbahn zu berücksichtigen.

Bei den nachfolgend erläuterten Fig. 4 bis 12, die jeweils der Fig. 3 entsprechende Ansichten zeigen, ist die Materialbahn 4 der Übersichtlichkeit halber nicht dargestellt.

Fig. 4 zeigt eine der Variante nach Fig. 3 im wesentlichen entsprechende zweite Ausführungsform des erfindungsgemäßen Auftragwerks, bei der die Zonen Zᵥ und Zₑ in Laufrichtung der Materialbahn gesehen ohne seitlichen Versatz direkt hintereinander liegen. Bei diesem Auftragwerk sind den jeweiligen Zonen Zᵥ der Vordosiereinrichtung V und den jeweiligen Zonen Zₑ der Enddosiereinrichtung E jedoch zwei Stellglieder zugeordnet. Dementsprechend existieren pro Zone Zᵥ zwei Verstellpunkte Pᵥ und pro Zone Zₑ zwei Verstellpunkte Pₑ, die in Laufrichtung der Materialbahn gesehen direkt hintereinander liegen.

Der Fig. 5 ist eine dritte Ausführungsform des erfindungsgemäßen Auftragwerks zu entnehmen, bei der die Zonen Zᵥ und Zₑ in Laufrichtung der Materialbahn gesehen wiederum direkt hintereinander liegen, jedoch die durch den gegenseitigen Abstand der Verstellpunkte Pᵥ der den Zonen Zᵥ der Vordosiereinrichtung V zugeordneten Stellglieder gebildete Teilung Tᵥ und die durch den gegenseitigen Abstand der Verstellpunkte Pₑ der den Zonen Zₑ der Enddosiereinrichtung E zugeordneten Stellglieder gebildete Teilung Tₑ voneinander verschieden sind. Dies ergibt sich daraus, daß die Zonen Zᵥ der Vordosiereinrichtung V jeweils zwei und die Zonen Zₑ der Enddosiereinrichtung E jeweils nur einen Verstellpunkt aufweisen und die Teilung Tₑ ein ganzzahliges Vielfaches der Teilung Tᵥ ist. Im vorliegenden Fall gilt Tₑ = 2 * Tᵥ. Bei Betrachtung der Vor- und Enddosiereinrichtung in Laufrichtung der Materialbahn ist zu erkennen, daß bezogen auf die Breitenrichtung der Materialbahn ein ganzzahliges Vielfaches der kleineren Teilung Tᵥ nicht deckungsgleich mit der größeren Teilung Te ist. Folglich sind in Laufrichtung der Materialbahn gesehen auch die Positionen der jeweiligen Verstellpunkte der Vor- und Enddosiereinrichtung nicht deckungsgleich. Vielmehr ergibt sich aus dieser Konfiguration, daß die jeweiligen Verstellpunkte der Vordosiereinrichtung V und der Enddosiereinrichtung E in Laufrichtung der Materialbahn gesehen um einen vorbestimmten Betrag Y in Breitenrichtung der Materialbahn gegeneinander versetzt sind.

Fig. 6 zeigt eine vierte Ausführungsform, bei der die Zonen Zᵥ und Zₑ in Laufrichtung der Materialbahn gesehen ohne seitlichen Versatz direkt hintereinander liegen, und die den Zonen Zₑ der Enddosiereinrichtung E zugeordneten Stellglieder durch ihren jeweils gegenseitigen Abstand ihrer Verstellpunkte Pₑ jedoch zwei Teilungen Tₑ₁ und Tₑ₂ bilden, die voneinander verschieden sind. Zudem liegt bei dieser Konfiguration jeder vierte Verstellpunkt Pₑ der Enddosiereinrichtung E in Laufrichtung der Materialbahn gesehen direkt hinter einem Verstellpunkt Pᵥ der Vordosiereinrichtung V. Ebenso ist es natürlich denkbar, daß die den Zonen Zᵥ der Vordosiereinrichtung V zugeordneten Stellglieder durch ihren jeweils gegenseitigen Abstand ihrer Verstellpunkte zwei Teilungen bilden, die voneinander unterschiedlich sind. Dies würde zu einer Konfiguration führen, bei der die Anzahl und Lage der jeweiligen Verstellpunkte der Vor- und Enddosiereinrichtung genau vertauscht sind.

Fig. 7 zeigt in einer zu der Fig. 3 analogen Darstellungsweise eine fünfte Ausführungsform des erfindungsgemäßen Auftragwerks. Wie in der Zeichnung deutlich zu erkennen, sind die Zonen Zᵥ der Vordosiereinrichtung V und die Zonen Zₑ der Enddosiereinrichtung E bei Betrachtung in Laufrichtung der Materialbahn indes um einen vorbestimmten Betrag x in Breitenrichtung der Materialbahn gegeneinander versetzt. Vorzugsweise entspricht dieser Betrag x der Hälfte der jeweils identischen Zonenbreiten bᵥ und bₑ der Vor- und Enddosiereinrichtung. Die durch die jeweiligen Verstellpunkte der Vor- und Enddosiereinrichtung gebildeten gleichen Teilungen Tᵥ und Tₑ sind hierbei in Laufrichtung der Materialbahn gesehen nicht deckungsgleich. Ein gleiches gilt für die Verstellpunkte.

Fig. 8 zeigt eine der Variante nach Fig. 7 im wesentlichen entsprechende sechste Ausführungsform des erfindungsgemäßen Auftragwerks. Die Zonen der Vor- und Enddosiereinrichtung sind bei Betrachtung in Laufrichtung der Materialbahn um einen vorbestimmten Betrag x = 0,5 * bᵥ (bzw. 0,5 * bₑ) in Breitenrichtung der Materialbahn gegeneinander versetzt, und jeder der Zonen der Vor- und Enddosiereinrichtung ist die gleiche Anzahl von Stellgliedern und damit von Verstellpunkten zugeordnet, wobei die durch den gegenseitigen Abstand der Verstellpunkte der den Zonen der Vor- und Enddosiereinrichtung zugeordneten Stellglieder gebildeten Teilungen Tᵥ und Tₑ gleich sind. Bei der so gebildeten Konfiguration liegen die jeweiligen Verstellpunkte der Vordosiereinrichtung V und der Enddosiereinrichtung E in Laufrichtung der Materialbahn gesehen direkt hintereinander.

Des weiteren zeigt Fig. 9 eine der Variante nach Fig. 8 im wesentlichen entsprechende siebte Ausführungsform, bei der die jeweiligen Verstellpunkte der Vordosiereinrichtung V und der Enddosiereinrichtung E in Laufrichtung der Materialbahn gesehen um einen solchen vorbestimmten Betrag y in Breitenrichtung der Materialbahn gegeneinander versetzt sind, der der Hälfte der jeweils identischen Teilungen Tᵥ und Tₑ entspricht.

Fig. 10 zeigt eine achte Ausführungsform des erfindungsgemäßen Auftragwerks, bei der die Zonen der Vordosiereinrichtung V und die Zonen der Enddosiereinrichtung E wiederum um einen vorbestimmten Betrag x gegeneinander versetzt sind und die Teilung Tₑ ein ganzzahliges Vielfaches der Teilung Tᵥ ist. Im vorliegenden Fall gilt Tₑ = 2 * Tᵥ. Bei Betrachtung in Laufrichtung der Materialbahn und bezogen auf die Breitenrichtung der Materialbahn ist das ganzzahlige Vielfache der kleineren Teilung Tᵥ nicht deckungsgleich mit der größeren Teilung Tₑ. Ein gleiches gilt für die Verstellpunkte der Vor- und Enddosiereinrichtung.

Fig. 11 zeigt eine der Variante nach Fig. 10 im wesentlichen entsprechende neunte Ausführungsform des erfindungsgemäßen Auftragwerks, jedoch ist hier die Anzahl und Anordnung der Verstellpunkte der Vor- und Enddosiereinrichtung gegenüber der Fig. 9 genau vertauscht, wobei nun die Teilung Tᵥ ein ganzzahliges Vielfaches der Teilung Tₑ ist.

Die Fig. 12 zeigt eine der Variante nach Fig. 10 im wesentlichen entsprechende zehnte Ausführungsform des erfindungsgemäßen Auftragwerks. Hierbei ist der in Breitenrichtung der Materialbahn liegende Versatz x der Zonen der Vordosiereinrichtung V und der Enddosiereinrichtung E und die Anzahl und Lage der jeweiligen Verstellpunkte so gewählt, daß in Laufrichtung der Materialbahn gesehen und bezogen auf die Breitenrichtung der Materialbahn ein ganzzahliges Vielfaches der kleineren Teilung Tᵥ deckungsgleich mit der größeren Teilung Tₑ ist. In Laufrichtung der Materialbahn gesehen liegt hierbei ferner der einzelne Verstellpunkt Pₑ einer jeweiligen Zone der Enddosiereinrichtung E direkt hinter dem jeweils ersten der zwei Verstellpunkte Pᵥ einer jeweiligen Zone der Vordosiereinrichtung V.

Fig. 13 zeigt eine elfte Ausführungsform des erfindungsgemäßen Auftragwerks, bei der die Zonen Zᵥ und Zₑ in Laufrichtung der Materialbahn gesehen wiederum ohne seitlichen Versatz direkt hintereinander liegen. Bei dieser Variante besitzt die Vordosiereinrichtung V zwei voneinander unterschiedliche Teilungen Tᵥ₁ und Tᵥ₂ und auch die Enddosiereinrichtung E weist unterschiedliche Teilungen Tₑ₁ und Tₑ₂ auf. Die Teilung Tᵥ₂ der Vordosiereinrichtung V ergibt sich dabei durch einen Abstand von jeweils zwei an den Randbereichen einer Zone Zᵥ liegenden benachbarten Verstellpunkten, während die Teilung Tᵥ₁ aus einem gleichmäßigen gegenseitigen Abstand der Verstellpunkte innerhalb der Zone Zᵥ resultiert.

Die Fig. 14 zeigt eine schematische Draufsicht der zu Anschauungszwecken in einer gemeinsamen Darstellungsebene gezeigten Zonen Zᵥ der Vordosiereinrichtung V und Zonen Zₑ der Enddosiereinrichtung E einer ersten Ausführungsform des zweiten erfindungsgemäßen Auftragwerks. In den Zeichnungen sind die jeweiligen Zonen Zᵥ und Zₑ der Vordosiereinrichtung V und Enddosiereinrichtung E vereinfacht als rechteckige Kästchen angedeutet. Wie der Figur zu entnehmen, erstrecken sich die jeweiligen Zonen Zᵥ und Zₑ quer zur Laufrichtung der Materialbahn 4 über deren im wesentlichen gesamte Breite B, wobei die jeweiligen Zonenbreiten bᵥ der Vordosiereinrichtung V und die jeweiligen Zonenbreiten bₑ der Enddosiereinrichtung E voneinander verschieden sind. Im vorliegenden Fall beträgt die Breite einer Zone Zᵥ der Vordosiereinrichtung V das Doppelte der Breite einer Zone Zₑ der Enddosiereinrichtung. Wie in der Fig. 3 des weiteren angedeutet, liegen die verschieden breiten Zonen Zᵥ und Zₑ in Laufrichtung der Materialbahn 4 gesehen ohne seitlichen Versatz direkt hintereinander. Die Anzahl der jeweiligen Zonen Zᵥ und Zₑ sowie deren jeweilige Zonenbreiten bᵥ und bₑ sind je nach Anwendungsfall verschieden, so daß die Darstellungsweise in den Zeichnungen lediglich erläuternden Charakter besitzt. Gemäß Fig. 3 umfaßt sowohl die Vordosiereinrichtung V als auch die Enddosiereinrichtung E sich seitlich über einen jeweiligen Seitenrand der laufenden Materialbahn 4 hinaus erstreckende Randzonen Zᵥᵣ und Zₑᵣ. Die Zonenbreite bᵥᵣ der Randzone Zᵥᵣ der Vordosiereinrichtung V ist im vorliegenden Beispiel von der Zonenbreite bᵥ der übrigen Zᵥ der Vordosiereinrichtung V verschieden. Ebenso ist die Zonenbreite bₑᵣ der Randzonen Zₑᵣ der Enddosiereinrichtung E verschieden von der Zonenbreite bₑ der übrigen Zonen Zₑ der Enddosiereinrichtung E. Die Randzonenbreite bₑᵣ der Enddosiereinrichtung E ist von der Randzonenbreite bᵥᵣ der Vordosiereinrichtung V verschieden, um eine durch den Auftrag des flüssigen oder pastösen Streichmediums bedingte und nach dem Durchlauf der Materialbahn durch die Vordosiereinrichtung V in der Bahnbreitenrichtung auftretenden Ausdehnung ΔB bzw. Quellung der Materialbahn zu berücksichtigen.

Die zuvor erläuterten Randzonen Zᵥᵣ und Zₑᵣ können prinzipiell auch die gleiche Breite wie die jeweils übrigen Zonen Zᵥ oder Zₑ der Vor- und Enddosiereinrichtung aufweisen. So zum Beispiel in dem Fall, wenn eine Randzone Zᵥᵣ oder Zₑᵣ durch eine über den Materialbahnrand hinausragende Zone Zᵥ oder Zₑ der Vor- und Enddosiereinrichtung gebildet wird.

In den Zeichnungen sind die Verstellpunkte Pᵥ der Stellglieder 14ᵥ der Vordosiereinrichtung V als Kreuze und die Verstellpunkte Pₑ der Stellglieder 14ₑ der Enddosiereinrichtung E vereinfacht als Kreise dargestellt. Unter einem Verstellpunkt eines Stellgliedes ist es im Sinne der Erfindung der in der Regel punktuelle Bereich zu verstehen, in dem das Stellglied an der Vor- bzw. Enddosiereinrichtung E eingreift.

Bei der Ausführungsform gemäß Fig. 14 sind den jeweiligen Zonen Zᵥ der Vordosiereinrichtung V zwei Stellglieder und den jeweiligen Zonen Zₑ der Enddosiereinrichtung E ein Stellglied zugeordnet. Dementsprechend existieren pro Zone Zᵥ zwei Verstellpunkte Pᵥ und pro Zone Zₑ ein Verstellpunkt Pₑ. Die durch den gegenseitigen Abstand der Verstellpunkte Pᵥ der den Zonen Zᵥ der Vordosiereinrichtung V zugeordneten Stellglieder gebildete Teilung Tᵥ und die durch den gegenseitigen Abstand der Verstellpunkte Pₑ der den Zonen Zₑ der Enddosiereinrichtung E zugeordneten Stellglieder gebildete Teilung Tₑ identisch und liegen in Laufrichtung der Materialbahn 4 gesehen auch direkt hintereinander. Ebenso liegen die Verstellpunkte der Randzonen Zᵥᵣ der Vordosiereinrichtung V und die Verstellpunkte der Randzonen Zₑᵣ der Enddosiereinrichtung E in Laufrichtung der Materialbahn 4 gesehen im wesentlichen direkt hintereinander. Die auf die Breitenrichtung der Materialbahn 4 bezogene Position der Verstellpunkte der Randzonen Zᵥᵣ und Zₑᵣ kann jedoch geringfügig differieren, um eventuell in Bahnbreitenrichtung auftretende Ausdehnungen ΔB der Materialbahn zu berücksichtigen.

Bei den nachfolgend erläuterten Fig. 15 bis 20, die jeweils der Fig. 14 entsprechende Ansichten zeigen, ist die Materialbahn 4 der Übersichtlichkeit halber nicht dargestellt.

Fig. 15 zeigt eine der Variante nach Fig. 14 im wesentlichen entsprechende zweite Ausführungsform des erfindungsgemäßen zweiten Auftragwerks, jedoch ist hier die Anzahl und Anordnung der Verstellpunkte der Vor- und Enddosiereinrichtung gegenüber der Fig. 14 genau vertauscht. Auch ist in diesem Beispiel die Zonenbreite bₑ der Zonen Zₑ der Enddosiereinrichtung E größer als die Zonenbreite bᵥ der Zonen Zᵥ der Vordosiereinrichtung V.

Fig. 16 zeigt in einer zu der Fig. 14 analogen Darstellungsweise eine dritte Ausführungsform des zweiten erfindungsgemäßen Auftragwerks, bei der die Zonen Zᵥ und Zₑ, die bei unterschiedlichen Zonenbreiten jeweils nur einen Verstellpunkt aufweisen, jeweils in Laufrichtung der Materialbahn gesehen ohne seitlichen Versatz direkt hintereinander liegen, und die durch den gegenseitigen Abstand der Verstellpunkte Pᵥ der den Zonen Zᵥ der Vordosiereinrichtung V zugeordneten Stellglieder gebildete Teilung Tᵥ und die durch den gegenseitigen Abstand der Verstellpunkte Pₑ der den Zonen Zₑ der Enddosiereinrichtung E zugeordneten Stellglieder gebildete Teilung Tₑ voneinander verschieden sind. Die Teilung Tᵥ ist hierbei ein ganzzahliges Vielfaches der Teilung Tₑ. Im vorliegenden Fall gilt Tᵥ = 2 * Tₑ. Bei Betrachtung der Vor- und Enddosiereinrichtung in Laufrichtung der Materialbahn ist ferner zu erkennen, daß bezogen auf die Breitenrichtung der Materialbahn ein ganzzahliges Vielfaches der kleineren Teilung Tₑ nicht deckungsgleich mit der größeren Teilung Tᵥ ist. Folglich sind in Laufrichtung der Materialbahn gesehen auch die Positionen der jeweiligen Verstellpunkte Pᵥ, Pₑ der Vor- und Enddosiereinrichtung nicht deckungsgleich. Vielmehr ergibt sich aus dieser Konfiguration, daß die jeweiligen Verstellpunkte der Vordosiereinrichtung V und der Enddosiereinrichtung E in Laufrichtung der Materialbahn gesehen um einen vorbestimmten Betrag Y in Breitenrichtung der Materialbahn gegeneinander versetzt sind.

Fig. 17 zeigt eine vierte Ausführungsform des zweiten erfindungsgemäßen Auftragwerks, bei der die unterschiedlich breiten Zonen Zᵥ und Zₑ in Laufrichtung der Materialbahn gesehen ohne seitlichen Versatz direkt hintereinander liegen, die den Zonen Zₑ der Enddosiereinrichtung E zugeordneten Stellglieder durch ihren jeweils gegenseitigen Abstand ihrer Verstellpunkte Pₑ jedoch zwei Teilungen Tₑ₁ und Tₑ₂ bilden, die voneinander verschieden sind. Da die Enddosiereinrichtung E Zonen umfaßt, denen entweder ein oder zwei Verstellpunkte zugeordnet sind, existieren bei dieser Konfiguration sowohl Verstellpunkt Pₑ der Enddosiereinrichtung E, die in Laufrichtung der Materialbahn gesehen direkt hinter einem Verstellpunkt Pᵥ der Vordosiereinrichtung V liegen, als auch Verstellpunkte Pₑ, die gegenüber Verstellpunkten Pᵥ der Vordosiereinrichtung V in Laufrichtung der Materialbahn gesehen um einen vorbestimmten Betrag Y in Breitenrichtung der Materialbahn versetzt sind. Als Alternative zu dieser Ausführungsform ist natürlich auch eine Variante denkbar, bei der die den Zonen Zᵥ der Vordosiereinrichtung V zugeordneten Stellglieder durch ihren jeweils gegenseitigen Abstand ihrer Verstellpunkte wenigstens zwei Teilungen bilden, die voneinander unterschiedlich sind.

Fig. 18 zeigt in einer zu der Fig. 14 analogen Darstellungsweise eine fünfte Ausführungsform des zweiten erfindungsgemäßen Auftragwerks. Wie in der Zeichnung deutlich zu erkennen, sind die unterschiedlich breiten Zonen Zᵥ und zonen Zₑ der Vor- und Enddosiereinrichtung bei Betrachtung in Laufrichtung der Materialbahn um einen vorbestimmten Betrag x in Breitenrichtung der Materialbahn gegeneinander versetzt. Im vorliegenden Fall entspricht dieser Betrag x der Hälfte der gegenüber der Zonenbreite bₑ der Zonen Zₑ der Enddosiereinrichtung E kleineren Zonenbreite bᵥ der Zonen Zᵥ Vordosiereinrichtung V. Die durch die jeweiligen Verstellpunkte Pᵥ, Pₑ der Vor- und Enddosiereinrichtung gebildeten gleichgroßen Teilungen Tᵥ und Tₑ, und damit auch die Positionen der jeweiligen Verstellpunkte Pᵥ, Pₑ, sind in Laufrichtung der Materialbahn gesehen nicht deckungsgleich, sondern um einen vorbestimmten Betrag Y in Breitenrichtung der Materialbahn gegeneinander versetzt.

Die Fig. 19 zeigt eine der Variante nach Fig. 18 im wesentlichen entsprechende sechste Ausführungsform des zweiten erfindungsgemäßen Auftragwerks. Hierbei ist jeder Zone der Vor- und Enddosiereinrichtung jeweils ein Verstellpunkt zugeordnet und der in Breitenrichtung der Materialbahn liegende Versatz x der unterschiedlich breiten Zonen der Vordosiereinrichtung V und der Enddosiereinrichtung E und die Anzahl und Lage der jeweiligen Verstellpunkte so gewählt, daß in Laufrichtung der Materialbahn gesehen und bezogen auf die Breitenrichtung der Materialbahn ein ganzzahliges Vielfaches der kleineren Teilung Tᵥ deckungsgleich mit der größeren Teilung Tₑ ist. Im vorliegenden Fall gilt Tₑ = 2 * Tᵥ. In Laufrichtung der Materialbahn gesehen liegt dabei ein Verstellpunkt Pₑ der Enddosiereinrichtung E direkt hinter einem ersten beziehungsweise dritten Verstellpunkt Pᵥ der Vordosiereinrichtung V.

Fig. 20 zeigt in einer zu der Fig. 14 analogen Darstellungsweise eine siebte Ausführungsform des zweiten erfindungsgemäßen Auftragwerks. Die Besonderheit dieser Variante besteht darin, daß nicht nur die Zonenbreiten der Zonen der Vor- und Enddosiereinrichtung voneinander verschieden sind, sondern auch die jeweiligen Zonen der Vordosiereinrichtung V zwei unterschiedliche Zonentypen Zᵥ₁, Zᵥ₂ umfassen, deren Zonenbreiten bᵥ₁, bᵥ₂ voneinander verschieden sind. Im vorliegenden Beispiel umfassen darüber hinaus auch noch die Zonen der Enddosiereinrichtung E wenigstens zwei unterschiedliche Zonentypen Zₑ₁, Zₑ₂, deren Zonenbreiten bₑ₁, bₑ₂ voneinander verschieden sind. Die Zonen Zᵥ₁, Zᵥ₂ und Zₑ₁, Zₑ₂ der Vor- und Enddosiereinrichtung sind bei diesem Ausführungsbeispiel zudem in Breitenrichtung der Materialbahn gegeneinander versetzt. Die jeweiligen Zonenbreiten bᵥ₁, bᵥ₂, bₑ₁, bₑ₂ sowie die Anzahl und Anordnung der Verstellpunkte Pᵥ, Pₑ der Vor- und Enddosiereinrichtung sind so gewählt, daß in Laufrichtung der Materialbahn gesehen die Verstellpunkte Pₑ und Pᵥ direkt hintereinander liegen.

Zum geregelten Einstellen eines gewünschten Querprofils eines mittels eines erfindungsgemäßen Auftragwerks direkt auf eine laufende Materialbahn 4, insbesondere aus Papier oder Karton, aufgetragenen flüssigen oder pastösen Streichmediums wird bei Bedarf sowohl eine erste Querprofilkorrektur durch Verstellen der Stellglieder 14ᵥ der Vordosiereinrichtung V als auch eine zweite Querprofilkorrektur durch Verstellen der Stellglieder der Enddosiereinrichtung E vorgenommen, wobei sich die erste und zweite Profilkorrektur in ihrer Wirkung zu einer erforderlichen Gesamtkorrektur des Querprofils ergänzen. Vorzugsweise erfolgt durch geregeltes Verstellen der Stellglieder 14ᵥ der Vordosiereinrichtung V ein langwelliges Korrigieren des Querprofils und durch geregeltes Verstellen der Stellglieder 14ₑ der Enddosiereinrichtung E ein kurzwelliges Korrigieren der Abweichungen des Querprofils. Ebenso ist es jedoch erfindungsgemäß vorgesehen, daß bei bestimmten Anwendungen durch geregeltes Verstellen der Stellglieder 14ᵥ der Vordosiereinrichtung ein kurzwelliges Korrigieren des Querprofils und durch geregeltes Verstellen der Stellglieder 14ₑ der Enddosiereinrichtung E ein langwelliges Korrigieren der Abweichung des Querprofils erfolgt. Wenn mit den Stellgliedern 14ᵥ der Vordosiereinrichtung V vorwiegend langwellige Profilanteile korrigiert werden sollen können üblicherweise weniger Stellglieder 14ᵥ als Stellglieder 14ₑ eingesetzt werden. Wie bereits eingangs erwähnt, sind die Stellglieder 14ᵥ und 14ₑ der Vor- und Enddosiereinrichtung in einen in den Figuren nicht dargestellten Regelkreis eingebunden. Die Verstellung der Stellglieder 14ᵥ und 14ₑ kann aufeinanderfolgend oder im wesentlichen simultan erfolgen.

Zudem kann eine Grobeinstellung des Querprofils durch die Vordosiereinrichtung V und eine Feineinstellung des Querprofils durch die Enddosiereinrichtung E vorgenommen werden. Ebenso ist es jedoch ebenso möglich, daß eine Grobeinstellung des Querprofils durch die Enddosiereinrichtung E, und eine Feineinstellung des Querprofils durch die Vordosiereinrichtung V vorgenommen wird. Die Reihenfolge der Grob- und Feineinstellung ist hierbei beliebig. Die Auswirkungen einer derartigen Einstellung veranschaulicht die Fig. 21 in einem schematischen Diagramm, das die Querprofilabweichungen d über der Materialbahnbreite B bei verschiedenen Betriebszuständen des Auftragwerks darstellt, und zwar gemäß der
- Kurve a): bei einem Betriebszustand ohne jegliche Querprofilierung,
- Kurve b): nach einer Grobeinstellung durch die Vor- oder Enddosiereinrichtung, und
- Kurve c): nach einer Feineinstellung durch die Vor- oder Enddosiereinrichtung.

Die Erfindung ist nicht auf die obigen Ausführungsbeispiele, die lediglich der allgemeinen Erläuterung des Grundgedankens der Erfindung dienen, beschränkt. Im Rahmen des Schutzumfangs kann das erfindungsgemäße Auftragwerk vielmehr auch andere als die oben beschriebenen Ausgestaltungsformen annehmen. Das Auftragwerk kann hierbei Merkmale aufweisen, die eine Kombination aus den jeweiligen Einzelmerkmalen der Ansprüche darstellen. Ebenso sind Konfigurationen möglich, die den in den Figuren gezeigten Ausführungsformen im wesentlichen entsprechen, wobei allerdings die Anzahl und Lage der jeweiligen Verstellpunkte der Vor- und Enddosiereinrichtung, wie etwa bei den Fig. 9 und 10 genau vertauscht ist. Die oben erläuterten Teilungen Tᵥ und Te können im Bedarfsfall statt eines ganzzahligen Vielfachen selbstverständlich auch ein nicht-ganzzahliges Vielfaches der jeweils anderen Teilung Tₑ oder Tᵥ sein. Ebenso können bei einer solchen Variante ein oder mehrere Verstellpunkte der Enddosiereinrichtung in Laufrichtung der Materialbahn gesehen direkt hinter ein oder mehreren Verstellpunkten der Vordosiereinrichtung liegen und/oder Vielfache der jeweils kleineren der genannten Teilungen in Laufrichtung der Materialbahn gesehen deckungsgleich mit der jeweils größeren dieser Teilungen sein.

Bezugszeichen in den Patentansprüchen, der Beschreibung und den Zeichnungen dienen lediglich dem besseren Verständnis der Erfindung und sollen den Schutzumfang nicht einschränken.

### Bezugszeichenliste

Es bezeichnen:
- 2: Gegenwalze
- 2.1: Gegenwalze
- 2.2: Gegenwalze
- 4: Materialbahn
- 6: Dosierspalt
- 8: zulaufseitige Lippe von 6
- 10: ablaufseitige Lippe von 6
- 12: Streichmedium
- 14ₑ: Stellglieder der Enddosiereinrichtung
- 14ᵥ: Stellglieder der Vordosiereinrichtung
- 16: Rakelelement / Rakelklinge

- B: Breite der Materialbahn 4
- bₑ: Zonenbreite der Zonen der Enddosiereinrichtung
- bₑ₁: Zonenbreite einiger Zonen der Enddosiereinrichtung
- bₑ₂: Zonenbreite einiger Zonen der Enddosiereinrichtung
- bₑᵣ: Zonenbreite der Randzonen der Enddosiereinrichtung
- bᵥ₁: Zonenbreite einiger Zonen der Vordosiereinrichtung
- bᵥ₂: Zonenbreite einiger Zonen der Vordosiereinrichtung
- bᵥ: Zonenbreite der Zonen der Vordosiereinrichtung
- bᵥᵣ: Zonenbreite der Randzonen der Vordosiereinrichtung
- ΔB: Dehnung der Materialbahn 4 in Bahnbreitenrichtung
- d: Querprofilabweichungen
- E: Enddosiereinrichtung
- Pₑ: Verstellpunkte der Enddosiereinrichtung
- Pᵥ: Verstellpunkte der Vordosiereinrichtung
- Tₑ: Teilung der Verstellpunkte der Enddosiereinrichtung
- Tₑ₁: Teilung der Verstellpunkte der Enddosiereinrichtung
- Tₑ₂: Teilung der Verstellpunkte der Enddosiereinrichtung
- Tᵥ: Teilung der Verstellpunkte der Vordosiereinrichtung
- Tᵥ₁: Teilung der Verstellpunkte der Vordosiereinrichtung
- Tᵥ₂: Teilung der Verstellpunkte der Vordosiereinrichtung
- V: Vordosiereinrichtung
- x: Verschiebung der Zonen Zₑ, Zᵥ in Bahnbreitenrichtung
- y: Verschiebung der Teilungen Tₑ, Tᵥ in Bahnbreitenrichtung
- Zₑ: Zonen der Enddosiereinrichtung
- Zₑ₁: Zonentypen / Zonen der Enddosiereinrichtung
- Zₑ₂: Zonentypen / Zonen der Enddosiereinrichtung
- Zₑᵣ: Randzonen der Enddosiereinrichtung
- Zᵥ: Zonen der Vordosiereinrichtung
- Zᵥ₁: Zonentypen / Zonen der Vordosiereinrichtung
- Zᵥ₂: Zonentypen / Zonen der Vordosiereinrichtung
- Zᵥᵣ: Randzonen der Vordosiereinrichtung

## Patentansprüche

1. Auftragwerk zum direkten Auftragen eines flüssigen oder pastösen Mediums (12) auf eine laufende Materialbahn (4), insbesondere aus Papier oder Karton, umfassend
- mindestens eine zur Einstellung eines Querprofils mit Stellgliedern (14ᵥ) ausgestattete, in eine Vielzahl von sich quer zur Laufrichtung der Materialbahn (4) erstreckende Zonen (Zᵥ) eingeteilte und durch die Stellglieder (14ᵥ) zonenweise profilierbare Vordosiereinrichtung (V), wobei jeder Zone (Zᵥ) wenigstens ein Stellglied (14ᵥ) zugeordnet ist, sowie
- mindestens eine der Vordosiereinrichtung (V) in Laufrichtung der Materialbahn (4) nachgeschaltete, ebenfalls mit Stellgliedern (14ₑ) ausgestattete, in eine Vielzahl von sich quer zur Laufrichtung der Materialbahn (4) erstreckende Zonen (Zₑ) eingeteilte und durch die Stellglieder (14ₑ) zur Einstellung eines Querprofils zonenweise profilierbare Enddosiereinrichtung (E), wobei jeder Zone (Zₑ) wenigstens ein Stellglied (14ₑ) zugeordnet ist, wobei,
jeweilige Zonenbreiten (bᵥ, bₑ) der Vordosiereinrichtung (V) und der Enddosiereinrichtung (E) identisch sind.

2. Auftragwerk zum direkten Auftragen eines flüssigen oder pastösen Mediums (12) auf eine laufende Materialbahn (4), insbesondere aus Papier oder Karton, umfassend
- mindestens eine zur Einstellung eines Querprofils mit Stellgliedern (14ᵥ) ausgestattete, in eine Vielzahl von sich quer zur Laufrichtung der Materialbahn (4) erstreckende Zonen (Zᵥ) eingeteilte und durch die Stellglieder (14ᵥ) zonenweise profilierbare Vordosiereinrichtung (V), wobei jeder Zone (Zᵥ) wenigstens ein Stellglied (14ᵥ) zugeordnet ist, sowie
- mindestens eine der Vordosiereinrichtung (V) in Laufrichtung der Materialbahn (4) nachgeschaltete, ebenfalls mit Stellgliedern (14ₑ) ausgestattete, in eine Vielzahl von sich quer zur Laufrichtung der Materialbahn (4) erstreckende Zonen (Zₑ) eingeteilte und durch die Stellglieder (14ₑ) zur Einstellung eines Querprofils zonenweise profilierbare Enddosiereinrichtung (E), wobei jeder Zone (Zₑ) wenigstens ein Stellglied (14ₑ) zugeordnet ist, wobei,
jeweilige Zonenbreiten (bᵥ, bₑ) der Vordosiereinrichtung (V) und der Enddosiereinrichtung (E) voneinander verschieden sind.

3. Auftragwerk nach Anspruch 1 oder 2,
**dadurch gekennzeichnet, daß**
die Zonen (Zᵥ) und (Zₑ) in Laufrichtung der Materialbahn (4) gesehen direkt hintereinander liegen.

4. Auftragwerk nach Anspruch loder 2,
**dadurch gekennzeichnet, daß**
die Zonen (Zᵥ) und (Zₑ) in Laufrichtung der Materialbahn (4) gesehen um einen vorbestimmten Betrag (x) in Breitenrichtung (B) der Materialbahn (4) gegeneinander versetzt sind.

5. Auftragwerk nach Anspruch 1 und 4,
**dadurch gekennzeichnet, daß**
die Zonen (Zᵥ) und (Zₑ) in Laufrichtung der Materialbahn (4) gesehen um einen vorbestimmten Betrag (x) in Breitenrichtung (B) der Materialbahn (4) gegeneinander versetzt sind, der der Hälfte der jeweils identischen Zonenbreiten (bᵥ, bₑ) entspricht.

6. Auftragwerk nach Anspruch 1 sowie einem der Ansprüche 3 bis 5,
**dadurch gekennzeichnet, daß**
die durch den gegenseitigen Abstand der Verstellpunkte (Pᵥ) der den Zonen (Zᵥ) der Vordosiereinrichtung (V) zugeordneten Stellglieder (14ᵥ) gebildete Teilung (Tᵥ) und
die durch den gegenseitigen Abstand der Verstellpunkte (Pₑ) der den Zonen (Zₑ) der Enddosiereinrichtung (E) zugeordneten Stellglieder (14ₑ) gebildete Teilung (Tₑ) identisch sind.

7. Auftragwerk nach Anspruch 2 und 4,
**dadurch gekennzeichnet, daß**
die Zonen (Zᵥ) und (Zₑ) in Laufrichtung der Materialbahn (4) gesehen um einen vorbestimmten Betrag (x) in Breitenrichtung (B) der Materialbahn (4) gegeneinander versetzt sind, der der Hälfte der jeweils kleineren der voneinander verschiedenen Zonenbreiten (bᵥ, bₑ) entspricht.

8. Auftragwerk nach Anspruch 2 sowie einem der Anspüche 3,4 oder 7
**dadurch gekennzeichnet, daß**
die Zonen der Vordosiereinrichtung (V) wenigstens zwei Zonentypen (Zᵥ₁, Zᵥ₂) umfassen, deren Zonenbreiten (bᵥ₁, bᵥ₂) voneinander verschieden sind.

9. Auftragwerk nach Anspruch 2 sowie einem der Ansprüche 3,4,7 oder 8
**dadurch gekennzeichnet, daß**
die Zonen der Enddosiereinrichtung (E) wenigstens zwei Zonentypen (Zₑ₁, Zₑ₂) umfassen, deren Zonenbreiten (bₑ₁, bₑ₂) voneinander verschieden sind.

10. Auftragwerk nach Anspruch 2 sowie einem der Ansprüch 3,4,7,8 oder 9
**dadurch gekennzeichnet, daß**
die durch den gegenseitigen Abstand der Verstellpunkte (Pᵥ) der den Zonen (Zᵥ) der Vordosiereinrichtung (V) zugeordneten Stellglieder (14ᵥ) gebildete Teilung (Tᵥ) und
die durch den gegenseitigen Abstand der Verstellpunkte (Pₑ) der den Zonen (Zₑ) der Enddosiereinrichtung (E) zugeordneten Stellglieder (14ₑ) gebildete Teilung (Tₑ) voneinander verschieden sind.

11. Auftragwerk nach Anspruch 1 und 6 oder 2 und 10,
**dadurch gekennzeichnet, daß**
die jeweiligen Verstellpunkte (Pᵥ, Pₑ) der Vordosiereinrichtung (V) und der Enddosiereinrichtung (E) in Laufrichtung der Materialbahn (4) gesehen direkt hintereinander liegen.

12. Auftragwerk nach Anspruch 1 und 6 oder 2 und 10,
**dadurch gekennzeichnet, daß**
die jeweiligen Verstellpunkte (Pᵥ, Pₑ) der Vordosiereinrichtung (V) und der Enddosiereinrichtung (E) in Laufrichtung der Materialbahn (4) gesehen um einen vorbestimmten Betrag (y) in Breitenrichtung (B) der Materialbahn (4) gegeneinander versetzt sind.

13. Auftragwerk nach Anspruch 1 oder 2 und 12
**dadurch gekennzeichnet, daß**
die jeweiligen Verstellpunkte (Pᵥ, Pₑ) der Vordosiereinrichtung (V) und der Enddosiereinrichtung (E) in Laufrichtung der Materialbahn (4) gesehen um einen vorbestimmten Betrag (y) in Breitenrichtung (B) der Materialbahn (4) gegeneinander versetzt sind, der der Hälfte der jeweils identischen Teilungen (Tᵥ, Tₑ) entspricht.

14. Auftragwerk nach einem oder mehreren der vorangehenden Ansprüche,
**dadurch gekennzeichnet, daß**
die durch den gegenseitigen Abstand der Verstellpunkte (Pᵥ) der den Zonen (Zᵥ) der Vordosiereinrichtung (V) zugeordneten Stellglieder (14ᵥ) gebildete Teilung (Tᵥ) und
die durch den gegenseitigen Abstand der Verstellpunkte (Pₑ) der den Zonen (Zₑ) der Enddosiereinrichtung (E) zugeordneten Stellglieder (14ₑ) gebildete Teilung (Tₑ) voneinander verschieden sind.

15. Auftragwerk nach Anspruch 14,
**dadurch gekennzeichnet, daß**
die Teilung (Tᵥ) ein ganzzahliges Vielfaches der Teilung (Tₑ) ist oder umgekehrt.

16. Auftragwerk nach Anspruch 14 oder 15,
**dadurch gekennzeichnet, daß**
in Laufrichtung der Materialbahn (4) gesehen und bezogen auf die Breitenrichtung (B) der Materialbahn (4) ein ganzzahliges Vielfaches der jeweils kleineren Teilung (Tᵥ) oder (Tₑ) deckungsgleich mit der jeweils größeren Teilung (Tₑ) oder (Tᵥ) ist.

17. Auftragwerk nach Anspruch 14 oder 15,
**dadurch gekennzeichnet, daß**
in Laufrichtung der Materialbahn (4) gesehen und bezogen auf die Breitenrichtung (3) der Materialbahn (4) ein ganzzahliges Vielfaches der jeweils kleineren Teilung (Tᵥ) oder (Tₑ) nicht deckungsgleich mit der jeweils größeren Teilung (Tₑ) oder (Tᵥ) ist.

18. Auftragwerk nach einem oder mehrerer der vorangehenden Ansprüche,
**dadurch gekennzeichnet, daß**
die den Zonen (Zᵥ) der Vordosiereinrichtung (V) zugeordneten Stellglieder (14ᵥ) durch ihren jeweils gegenseitigen Abstand ihrer Verstellpunkte (Pᵥ) wenigstens zwei Teilungen (Tᵥ₁) und (Tᵥ₂) bilden, die voneinander verschieden sind.

19. Auftragwerk nach einem oder mehrerer der vorangegangenen Ansprüche,
**dadurch gekennzeichnet, daß**
die den Zonen (Zₑ) der Enddosiereinrichtung (E) zugeordneten Stellglieder (14ₑ) durch ihren jeweils gegenseitigen Abstand ihrer Verstellpunkte (Pₑ) wenigstens zwei Teilungen (Tₑ₁) und (Tₑ₂) bilden, die voneinander verschieden sind.

20. Auftragwerk nach einem oder mehreren der vorhergenannten Ansprüche,
**dadurch gekennzeichnet, daß**
- die Vordosiereinrichtung (V) wenigstens eine sich seitlich über einen Rand der laufenden Materialbahn (4) hinaus erstreckende Randzone (Zᵥᵣ) umfaßt,
und/oder
- die Enddosiereinrichtung (E) wenigstens eine sich seitlich über einen Rand der laufenden Materialbahn (4) hinaus erstreckende Randzone (Zₑᵣ) umfaßt.

21. Auftragwerk nach Anspruch 20,
**dadurch gekennzeichnet, daß**
- die Zonenbreite (bᵥᵣ) der Randzone (Zᵥᵣ) der Vordosiereinrichtung (V) verschieden von der Zonenbreite (bᵥ) der übrigen Zonen (Zᵥ) der Vordosiereinrichtung (V) ist,
und/oder
- die Zonenbreite (bₑᵣ) der Randzone (Zₑᵣ) der Enddosiereinrichtung (E) verschieden von der Zonenbreite (bₑ) der übrigen Zonen (Zₑ) der Enddosiereinrichtung (E) ist.

22. Auftragwerk nach Anspruch 10 oder 21,
**dadurch gekennzeichnet, daß**
die Verstellpunkte (Pᵥ, Pₑ) von mindestens einem der Randzone (Zᵥᵣ) der Vordosiereinrichtung (V) zugeordneten Stellglied (14ᵥ) und mindestens einem der Randzone (Zₑᵣ) der Enddosiereinrichtung (E) zugeordneten Stellglied (14ₑ) in Laufrichtung der Materialbahn (4) gesehen im wesentlichen direkt hintereinander liegen.

23. Auftragwerk nach einem oder mehrere der vorhergenannten Ansprüche,
**dadurch gekennzeichnet, daß**
dieses des weiteren wenigstens eine Regeleinrichtung umfaßt, wobei die Vordosiereinrichtung (V) und die Enddosiereinrichtung (E) in einen aufeinander abgestimmten Regelkreis dieser Regeleinrichtung eingebunden sind.

24. Verfahren zum geregelten Einstellen eines gewünschten Querprofils eines mittels eines Auftragwerks nach einem der Ansprüche 1 bis 18 direkt auf eine laufende Materialbahn (4), insbesondere aus Papier oder Karton, aufgetragenen flüssigen oder pastösen Mediums (12), wobei
zur Einstellung des gewünschten Querprofils bei Bedarf sowohl eine erste Querprofilkorrektur durch Verstellen der Stellglieder (14ᵥ) der Vordosiereinrichtung (V) als auch eine zweite Querprofilkorrektur durch Verstellen der Stellglieder (14ₑ) der Enddosiereinrichtung (E) vorgenommen wird, wobei sich die erste und zweite Querprofilkorrektur in Ihrer Wirkung zu einer erforderlichen Gesamtkorrektur des Querprofils ergänzen.

25. Verfahren nach Anspruch 24,
**gekennzeichnet durch**
- langwelliges Korrigieren des Querprofils **durch** geregeltes Verstellen der Stellglieder (14ᵥ) der Vordosiereinrichtung (V), und
- kurzwelliges Korrigieren der Abweichungen des Querprofils **durch** geregeltes Verstellen der Stellglieder (14ᵥ) der Enddosiereinrichtung (E).

26. Verfahren nach Anspruch 24,
**gekennzeichnet durch**
- kurzwelliges Korrigieren des Querprofils **durch** geregeltes Verstellen der Stellglieder (14ᵥ) der Vordosiereinrichtung (V), und
- langwelliges Korrigieren der Abweichungen des Querprofils **durch** geregeltes Verstellen der Stellglieder (14ₑ) der Enddosiereinrichtung (E).

27. Verfahren nach einem der Ansprüche 24 bis 26,
**dadurch gekennzeichnet, daß**
- eine Grobeinstellung des Querprofils durch die Vordosiereinrichtung (V), und
- eine Feineinstellung des Querprofils durch die Enddosiereinrichtung (E) vorgenommen wird.

28. Verfahren nach einem der Ansprüche 24 bis 26,
**dadurch gekennzeichnet, daß**
- eine Grobeinstellung des Querprofils durch die Enddosiereinrichtung (E), und
- eine Feineinstellung des Querprofils durch die Vordosiereinrichtung (V) vorgenommen wird.

## Claims

1. Applicator for the direct application of a liquid or pasty medium (12) to a moving web (4), especially a paper or board web, comprising
- at least one pre-metering device (V) which is equipped with actuators (14ᵥ) for setting a transverse profile, is divided into a large number of zones (Zᵥ) extending transversely with respect to the running direction of the web (4) and can be profiled zone by zone by the actuators (14ᵥ), each zone (Zᵥ) being assigned at least one actuator (14ᵥ), and
- at least one final metering device (E) which is connected downstream of the pre-metering device (V) in the running direction of the web (4), is likewise equipped with actuators (14ₑ) is divided into a large number of zones (Zₑ) extending transversely with respect to the running direction of the web (4) and can be profiled zone by zone by the actuators (14ₑ) in order to set a transverse profile, each zone (Zₑ) being assigned at least one actuator (14ₑ),
respective zone widths (bᵥ, bₑ) of the pre-metering device (V) and of the final metering device (E) being identical.

2. Applicator for the direct application of a liquid or pasty medium (12) to a moving web (4), especially a paper or board web, comprising
- at least one pre-metering device (V) which is equipped with actuators (14ᵥ) for setting a transverse profile, is divided into a large number of zones (Zᵥ) extending transversely with respect to the running direction of the web (4) and can be profiled zone by zone by the actuators (14ᵥ), each zone (Zᵥ) being assigned at least one actuator (14ᵥ), and
- at least one final metering device (E) which is connected downstream of the pre-metering device (V) in the running direction of the web (4), is likewise equipped with actuators (14ₑ) is divided into a large number of zones (Zₑ) extending transversely with respect to the running direction of the web (4) and can be profiled zone by zone by the actuators (14ₑ) in order to set a transverse profile, each zone (Zₑ) being assigned at least one actuator (14ₑ),
respective zone widths (bᵥ, bₑ) of the pre-metering device (V) and of the final metering device (E) being different from each other.

3. Applicator according to Claim 1 or 2, **characterized in that**, as viewed in the running direction of the web (4), the zones (Zᵥ) and (Zₑ) are located directly one behind the other.

4. Applicator according to Claim 1 or 2, **characterized in that**, as viewed in the running direction of the web (4), the zones (Zᵥ) and (Zₑ) are offset with respect to each other by a predetermined amount (x) in the width direction (B) of the web (4).

5. Applicator according to Claim 1 and 4, **characterized in that**, as viewed in the running direction of the web (4), the zones (Zᵥ) and (Zₑ) are offset with respect to each other in the width direction (B) of the web (4) by a predetermined amount (x) which corresponds to half the respective identical zone widths (bᵥ, bₑ).

6. Applicator according to Claim 1 and one of Claims 3 to 5, **characterized in that**
the pitch (Tᵥ) formed by the mutual spacing between the adjustment points (Pᵥ) of the actuators (14ᵥ) assigned to the zones (Zᵥ) of the pre-metering device (V) and
the pitch (Tₑ) formed by the mutual spacing of the adjustment points (Pₑ) of the actuators (14ₑ) assigned to the zones (Zₑ) of the final metering device (E) are identical.

7. Applicator according to Claims 2 and 4, **characterized in that**, as viewed in the running direction of the web (4), the zones (Zᵥ) and (Zₑ) are offset with respect to each other in the width direction (B) of the web (4) by a predetermined amount (x) which corresponds to half the respectively smaller of the mutually different zones widths (bᵥ, bₑ).

8. Applicator according to Claim 2 and one of Claims 3, 4 or 7, **characterized in that** the zones of the pre-metering device (V) comprise at least two zone types (Zᵥ₁, Zᵥ₂), whose zone widths (bᵥ₁, bᵥ₂) are different from each other.

9. Applicator according to Claim 2 and one of Claims 3, 4, 7 or 8, **characterized in that** the zones of the final metering device (E) comprise at least two zone types (Zₑ₁, Zₑ₂) whose zone widths (bₑ₁, bₑ₂) are different from each other.

10. Applicator according to Claim 2 and one of Claims 3, 4, 7, 8 or 9, **characterized in that**
the pitch (Tᵥ) formed by the mutual spacing between the adjustment points (Pᵥ) of the actuators (14ᵥ) assigned to the zones (Zᵥ) of the pre-metering device (V) and
the pitch (Tₑ) formed by the mutual spacing of the adjustment points (Pₑ) of the actuators (14ₑ) assigned to the zones (Zₑ) of the final metering device (E) are different from each other.

11. Applicator according to Claim 1 and 6 or 2 and 10, **characterized in that** the respective adjustment points (Pᵥ, Pₑ) of the pre-metering device (V) and the final metering device (E), as viewed in the running direction of the web (4), are located directly one behind the other.

12. Applicator according to Claim 1 and 6 or 2 and 10, **characterized in that** the respective adjustment points (Pᵥ, Pₑ) of the pre-metering device (V) and the final metering device (E), as viewed in the running direction of the web (4), are offset with respect to each other in the width direction (B) of the web (4) by a predetermined amount (y).

13. Applicator according to Claim 1 or 2 and 12, **characterized in that** the respective adjustment points (Pᵥ, Pₑ) of the pre-metering device (V) and the final metering device (E), as viewed in the running direction of the web (4), are offset with respect to one another in the width direction (B) of the web (4) by a predetermined amount (y) which corresponds to half the respective identical pitches (Tᵥ, Tₑ).

14. Applicator according to one or more of the preceding claims, **characterized in that**
the pitch (Tᵥ) formed by the mutual spacing between the adjustment points (Pᵥ) of the actuators (14ᵥ) assigned to the zones (Zᵥ) of the pre-metering device (V) and
the pitch (Tₑ) formed by the mutual spacing of the adjustment points (Pₑ) of the actuators (14ₑ) assigned to the zones (Zₑ) of the final metering device (E) are different from each other.

15. Applicator according to Claim 14, **characterized in that** the pitch (Tᵥ) is an integer multiple of the pitch (Tₑ) or vice versa.

16. Applicator according to Claim 14 or 15, **characterized in that**, as viewed in the running direction of the web (4) and referred to the width direction (B) of the web (4), an integer multiple of the respectively smaller pitch (Tᵥ) or (Tₑ) coincides with the respectively larger pitch (Tₑ) or (Tᵥ).

17. Applicator according to Claim 14 or 15, **characterized in that**, as viewed in the running direction of the web (4) and referred to the width direction (B) of the web (4), an integer multiple of the respectively smaller pitch (Tᵥ) or (Tₑ) does not coincide with the respectively larger pitch (Tₑ) or (Tᵥ).

18. Applicator according to one or more of the preceding claims, **characterized in that** the actuators (14ᵥ) assigned to the zones (Zᵥ) of the pre-metering device (V), by their respective mutual spacing between their adjustment points (Pᵥ), form at least two pitches (Tᵥ₁) and (Tᵥ₂) which are different from each other.

19. Applicator according to one or more of the preceding claims, **characterized in that** the actuators (14ₑ) assigned to the zones (Zₑ) of the final metering device (E), by their respective mutual spacing between their adjustment points (Pₑ), form at least two pitches (Tₑ₁) and (Tₑ₂) which are different from each other.

20. Applicator according to one or more of the preceding claims, **characterized in that**
- the pre-metering device (V) comprises at least one edge zone (Zᵥᵣ) that extends laterally beyond one edge of the moving web (4),
and/or
- the final metering device (E) comprises at least one edge zone (Zₑᵣ) that extends laterally beyond one edge of the moving web (4).

21. Applicator according to Claim 20, **characterized in that**
- the zone width (bᵥᵣ) of the edge zone (Zᵥᵣ) of the pre-metering device (V) is different from the zone width (bᵥ) of the other zones (Zᵥ) of the pre-metering device (V),
and/or
- the zone width (bₑᵣ) of the edge zone (Zₑᵣ) of the final metering device (E) is different from the zone width (bₑ) of the other zones (Zₑ) of the final metering device (E).

22. Applicator according to Claim 10 or 21, **characterized in that** the adjustment points (Pᵥ, Pₑ) of at least one actuator (14ᵥ) assigned to the edge zone (Zᵥᵣ) of the pre-metering device (V), and of at least one actuator (14ₑ) eassigned to the edge zone (Zₑᵣ) of the final metering device (E), as viewed in the running direction of the web (4), are located substantially directly one behind the other.

23. Applicator according to one or more of the preceding claims, **characterized in that** this further comprises at least one control device, the pre-metering device (V) and the final metering device (E) being incorporated into a mutually coordinated control loop of this control device.

24. Method for the controlled setting of a desired transverse profile of a liquid or pasty medium (12) that is applied directly to a moving web (4), especially a paper or board web, by means of an applicator according to one of Claims 1 to 18, in which
in order to set the desired transverse profile as required, both a first transverse profile correction is performed by adjusting the actuators (14ᵥ) of the pre-metering device (V), and
a second transverse profile correction is performed by adjusting the actuators (14ₑ) of the final metering device (E),
the first and second transverse profile corrections complementing each other in terms of their effect to form the necessary overall correction to the transverse profile.

25. Method according to Claim 24, **characterized by**
- long-wave correction of the transverse profile by means of controlled adjustment of the actuators (14ᵥ) of the pre-metering device (V), and
- short-wave correction of the deviations of the transverse profile by means of controlled adjustment of the actuators (14ₑ) of the final metering device (E).

26. Method according to Claim 24, **characterized by**
- short-wave correction of the transverse profile by means of controlled adjustment of the actuators (14ᵥ) of the pre-metering device (V), and
- long-wave correction of the deviations of the transverse profile by means of controlled adjustment of the actuators (14ₑ) of the final metering device (E).

27. Method according to one of Claims 24 to 26, **characterized in that**
- coarse setting of the transverse profile is performed by the pre-metering device (V), and
- fine setting of the transverse profile is performed by the final metering device (E).

28. Method according to one of Claims 24 to 26, **characterized in that**
- coarse setting of the transverse profile is performed by the final metering device (E), and
- fine setting of the transverse profile is performed by the pre-metering device (V).

## Revendications

1. Dispositif d'enduction pour l'application directe d'une substance fluide ou pâteuse (12) sur une bande de matière (4) en mouvement, en particulier en papier ou en carton, comprenant
- au moins un équipement de prédosage (V) équipé de vérins (14ᵥ) pour le réglage d'un profil transversal, subdivisé en une pluralité de zones (Zᵥ) s'étendant transversalement à la direction de défilement de la bande de matière (4) et pouvant être profilé par zones au moyen des vérins (14ᵥ), dans lequel au moins un vérin (14ᵥ) est associé à chaque zone (Zᵥ), ainsi que
- au moins un équipement de dosage final (E) disposé après l'équipement de prédosage (V) dans le sens de défilement de la bande de matière (4), également équipé de vérins (14ₑ), subdivisé en une pluralité de zones (Zₑ) s'étendant transversalement à la direction de défilement de la bande de matière (4) et pouvant être profilé par zones au moyen des vérins (14ₑ) pour le réglage d'un profil transversal, dans lequel au moins un vérin (14ₑ) est associé à chaque zone (Zₑ), dans lequel
des largeurs de zones respectives (bᵥ, bₑ) de l'équipement de prédosage (V) et de l'équipement de dosage final (E) sont identiques.

2. Dispositif d'enduction pour l'application directe d'une substance fluide ou pâteuse (12) sur une bande de matière (4) en mouvement, en particulier en papier ou en carton, comprenant
- au moins un équipement de prédosage (V) équipé de vérins (14ᵥ) pour le réglage d'un profil transversal, subdivisé en une pluralité de zones (Zᵥ) s'étendant transversalement à la direction de défilement de la bande de matière (4) et pouvant être profilé par zones au moyen des vérins (14ᵥ), dans lequel au moins un vérin (14ᵥ) est associé à chaque zone (Zᵥ), ainsi que
- au moins un équipement de dosage final (E) disposé après l'équipement de prédosage (V) dans le sens de défilement de la bande de matière (4), également équipé de vérins (14ₑ), subdivisé en une pluralité de zones (Zₑ) s'étendant transversalement à la direction de défilement de la bande de matière (4) et pouvant être profilé par zones au moyen des vérins (14ₑ) pour le réglage d'un profil transversal, dans lequel au moins un vérin. (14ₑ) est associé à chaque zone (Zₑ), dans lequel des largeurs de zones respectives (bᵥ, bₑ) de l'équipement de prédosage (V) et de l'équipement de dosage final (E) sont différentes l'une de l'autre.

3. Dispositif d'enduction suivant la revendication 1 ou 2, **caractérisé en ce que** les zones (Zᵥ) et (Zₑ) sont situées directement l'une derrière l'autre en regardant dans le sens de défilement de la bande de matière (4).

4. Dispositif d'enduction suivant la revendication 1 ou 2, **caractérisé en ce que** les zones (Zᵥ) et (Zₑ) sont déportées l'une par rapport à l'autre d'une distance prédéterminée (x) dans le sens de la largeur (B) de la bande de matière (4), en regardant dans le sens de défilement de la bande de matière (4).

5. Dispositif d'enduction suivant les revendications 1 et 4, **caractérisé en ce que** les zones (Zᵥ) et (Zₑ) sont déportées l'une par rapport à l'autre, dans le sens de la largeur (B) de la bande de matière (4), d'une distance prédéterminée (x) qui correspond à la moitié des largeurs de zones chaque fois identiques (bᵥ, bₑ), en regardant dans le sens de défilement de la bande de matière (4).

6. Dispositif d'enduction suivant la revendication 1 ainsi que suivant l'une quelconque des revendications 3 à 5, **caractérisé en ce que** le pas (Tᵥ) formé par la distance relative des points de réglage (Pᵥ) des vérins (14ᵥ) associés aux zones (Zᵥ) de l'équipement de prédosage (V) et le pas (Tₑ) formé par la distance relative des points de réglage (Pₑ) des vérins (14ₑ) associés aux zones (Zₑ) de l'équipement de dosage final (E) sont identiques.

7. Dispositif d'enduction suivant les revendications 2 et 4, **caractérisé en ce que** les zones (Zᵥ) et (Zₑ) sont déportées l'une par rapport à l'autre, dans le sens de la largeur (B) de la bande de matière (4), d'une distance prédéterminée (x) qui correspond à la moitié de chaque plus petite des largeurs des zones différentes l'une de l'autre (bᵥ, bₑ), en regardant dans le sens de défilement de la bande de matière (4).

8. Dispositif d'enduction suivant la revendication 2 ainsi que suivant l'une quelconque des revendications 3, 4 ou 7, **caractérisé en ce que** les zones de l'équipement de prédosage (V) comprennent au moins deux types de zones (Zᵥ₁, Zᵥ₂), dont les largeurs de zones (bᵥ₁, bᵥ₂) sont différentes l'une de l'autre.

9. Dispositif d'enduction suivant la revendication 2 ainsi que suivant l'une quelconque des revendications 3, 4, 7 ou 8, **caractérisé en ce que** les zones de l'équipement de dosage final (E) comprennent au moins deux types de zones (Zₑ₁, Zₑ₂), dont les largeurs de zones (bₑ₁, bₑ₂) sont différentes l'une de l'autre.

10. Dispositif d'enduction suivant la revendication 2 ainsi que suivant l'une quelconque des revendications 3, 4, 7, 8 ou 9, **caractérisé en ce que** le pas (Tᵥ) formé par la distance relative des points de réglage (Pᵥ) des vérins (14ᵥ) associés aux zones (Zᵥ) de l'équipement de prédosage (V) et le pas (Tₑ) formé par la distance relative des points de réglage (Pₑ) des vérins (14ₑ) associés aux zones (Zₑ) de l'équipement de dosage final (E) sont différents l'un de l'autre.

11. Dispositif d'enduction suivant les revendications 1 et 6 ou 2 et 10, **caractérisé en ce que** les points de réglage respectifs (Pᵥ, Pₑ) de l'équipement de prédosage (V) et de l'équipement de dosage final (E) sont situés directement l'un derrière l'autre, en regardant dans le sens de défilement de la bande de matière (4).

12. Dispositif d'enduction suivant les revendications 1 et 6 ou 2 et 10, **caractérisé en ce que** les points de réglage respectifs (Pᵥ, Pₑ) de l'équipement de prédosage (V) et de l'équipement de dosage final (E) sont déportés l'un par rapport à l'autre d'une distance prédéterminée (y), dans le sens de la largeur (B) de la bande de matière (4), en regardant dans le sens de défilement de la bande de matière (4).

13. Dispositif d'enduction suivant les revendications 1 ou 2 et 12, **caractérisé en ce que** les points de réglage respectifs (Pᵥ, Pₑ) de l'équipement de prédosage (V) et de l'équipement de dosage final (E) sont déportés l'un par rapport à l'autre, dans le sens de la largeur (B) de la bande de matière (4), d'une distance prédéterminée (y) qui correspond à la moitié des pas chaque fois identiques (Tᵥ, Tₑ), en regardant dans le sens de défilement de la bande de matière (4).

14. Dispositif d'enduction suivant une ou plusieurs des revendications précédentes, **caractérisé en ce que** le pas (Tᵥ) formé par la distance relative des points de réglage (Pᵥ) des vérins (14ᵥ) associés aux zones (Zᵥ) de l'équipement de prédosage (V) et le pas (Tₑ) formé par la distance relative des points de réglage (Pₑ) des vérins (14ₑ) associés aux zones (Zₑ) de l'équipement de dosage final (E) sont différents l'un de l'autre.

15. Dispositif d'enduction suivant la revendication 14, **caractérisé en ce que** le pas (Tᵥ) est un multiple entier du pas (Tₑ) ou inversement.

16. Dispositif d'enduction suivant la revendication 14 ou 15, **caractérisé en ce que**, en regardant dans le sens de défilement de la bande de matière (4) et par rapport au sens de la largeur (B) de la bande de matière (4), un multiple entier du pas (Tᵥ) ou (Tₑ) respectivement le plus petit couvre exactement le pas (Tₑ) ou (Tᵥ) respectivement le plus grand.

17. Dispositif d'enduction suivant la revendication 14 ou 15, **caractérisé en ce que**, en regardant dans le sens de défilement de la bande de matière (4) et par rapport au sens de la largeur (B) de la bande de matière (4), un multiple entier du pas (Tᵥ) ou (Tₑ) respectivement le plus petit ne couvre pas exactement le pas (Tₑ) ou (Tᵥ) respectivement le plus grand.

18. Dispositif d'enduction suivant une ou plusieurs des revendications précédentes, **caractérisé en ce que** les vérins (14ᵥ) associés aux zones (Zᵥ) de l'équipement de prédosage (V) forment, par la distance relative respective de leurs points de réglage (Pᵥ), au moins deux pas (Tᵥ₁) et (Tᵥ₂), qui sont différents l'un de l'autre.

19. Dispositif d'enduction suivant une ou plusieurs des revendications précédentes, **caractérisé en ce que** les vérins (14ₑ) associés aux zones (Zₑ) de l'équipement de dosage final (E) forment, par la distance relative respective de leurs points de réglage (Pₑ), au moins deux pas (Tₑ₁) et (Tₑ₂), qui sont différents l'un de l'autre.

20. Dispositif d'enduction suivant une ou plusieurs des revendications précédentes, **caractérisé en ce que**
- l'équipement de prédosage (V) comprend au moins une zone de bord (Zᵥᵣ) s'étendant latéralement au-delà d'un bord de la bande de matière (4) en mouvement,
et/ou
- l'équipement de dosage final (E) comprend au moins une zone de bord (Zₑᵣ) s'étendant latéralement au-delà d'un bord de la bande de matière (4) en mouvement.

21. Dispositif d'enduction suivant la revendication 20, **caractérisé en ce que**
- la largeur de zone (bᵥᵣ) de la zone de bord (Zᵥᵣ) de l'équipement de prédosage (V) est différente de la largeur de zone (bᵥ) des autres zones (Zᵥ) de l'équipement de prédosage (V),
et/ou
- la largeur de zone (bₑᵣ) de la zone de bord (Zₑᵣ) de l'équipement de dosage final (E) est différente de la largeur de zone (bₑ) des autres zones (Zₑ) de l'équipement de dosage final (E).

22. Dispositif d'enduction suivant la revendication 10 ou 21, **caractérisé en ce que** les points de réglage (Pᵥ, Pₑ) d'au moins un vérin (14ᵥ) associé à la zone de bord (Zᵥᵣ) de l'équipement de prédosage (V) et d'au moins un vérin (14ₑ) associé à la zone de bord (Zₑᵣ) de l'équipement de dosage final (E) sont situés sensiblement directement l'un derrière l'autre, en regardant dans le sens de défilement de la bande de matière (4).

23. Dispositif d'enduction suivant une ou plusieurs des revendications précédentes, **caractérisé en ce que** celui-ci comporte en outre au moins un dispositif de régulation, l'équipement de prédosage (V) et l'équipement de dosage final (E) étant inclus dans un circuit de régulation accordé l'un à l'autre de ce dispositif de régulation.

24. Procédé pour la régulation du réglage d'un profil transversal désiré d'une substance liquide ou pâteuse (12) appliquée directement sur une bande de matière (4) en mouvement, en particulier en papier ou en carton, au moyen d'un dispositif d'enduction suivant l'une quelconque des revendications 1 à 18, dans lequel, pour le réglage du profil transversal désiré, on procède au besoin aussi bien à une première correction du profil transversal par a justement des vérins (14ᵥ) de l'équipement de prédosage (V) qu'à une seconde correction du profil transversal par ajustement des vérins (14ₑ) de l'équipement de dosage final (E), la première et la seconde correction du profil transversal combinant leurs effets pour effectuer une correction totale nécessaire du profil transversal.

25. Procédé suivant la revendication 24, **caractérisé par**
- une correction de grande longueur d'onde du profil transversal par un ajustement régulé des vérins (14ᵥ) de l'équipement de prédosage (V), et
- une correction de courte longueur d'onde des écarts du profil transversal par un ajustement régulé des vérins (14ᵥ) de l'équipement de dosage final (E).

26. Procédé suivant la revendication 24, **caractérisé par**
- une correction de courte longueur d'onde du profil transversal par un ajustement régulé des vérins (14ᵥ) de l'équipement de prédosage (V), et
- une correction de grande longueur d'onde des écarts du profil transversal par un ajustement régulé des vérins (14ₑ) de l'équipement de dosage final (E).

27. Procédé suivant l'une quelconque des revendications 24 à 26, **caractérisé en ce que** l'on procède à
- un ajustement grossier du profil transversal au moyen de l'équipement de prédosage (V), et à
- un ajustement fin du profil transversal au moyen de l'équipement de dosage final (E).

28. Procédé suivant l'une quelconque des revendications 24 à 26, **caractérisé en ce que** l'on procède à
- un ajustement grossier du profil transversal au moyen de l'équipement de dosage final (E), et à
- un ajustement fin du profil transversal au moyen de l'équipement de prédosage (V).
